# FASCICULE DE BREVET EUROPEEN

(11) **EP 3 043 966 B1**
(45) Date de publication et mention de la délivrance du brevet: **18.08.2021**
(21) Numéro de dépôt: 14767091.3
(22) Date de dépôt: 01.08.2014
(51) Int. Cl.: B25B 23/142

(54) **MECANISME DE BLOCAGE/DEBLOCAGE D'UNE CLE DYNAMOMETRIQUE**
MECHANISMUS ZUM VERRIEGELN/ENTRIEGELN EINES DREHMOMENTSCHLÜSSELS
MECHANISM FOR LOCKING/UNLOCKING A TORQUE WRENCH

(30) Priorité: 10.09.2013 FR 1302115
(43) Date de publication de la demande: 20.07.2016
(73) Titulaire: SAM OUTILLAGE, 42000 Saint-Etienne (FR)
(72) Inventeur: NICOLAS, André, F-42100 Saint-Etienne (FR); ROYER, Thibault, 42000 Saint-Etienne (FR)
(74) Mandataire: Delorme, Nicolas
(86) Numéro de dépôt international: PCT/IB2014/001450
(87) Numéro de publication internationale: WO 2015/036818

(56) Documents cités:
- EP-A1- 1 038 638
- EP-A2- 1 837 126
- DE-A1-102008 004 102
- US-A- 5 337 638
- US-A- 6 119 562
- US-B2- 6 526 853
- None

## Description

### SECTEUR TECHNIQUE

La présente invention porte sur un mécanisme de **déclenchement** (et réenclenchement, ensemble « déclenchement » par simplification) d'une clé dynamométrique notamment celle autorisant une grande cassure. L'invention porte également sur lesdits mécanismes employés dans des clés dynamométriques «standards» de type à déclenchement ou à débrayage. D'une manière générale, les clés dynamométriques sont employées pour appliquer un couple de manière contrôlée sur un assemblage vissé. Selon la norme ISO 6789, il existe deux types de clés dynamométriques : les clés à déclenchement et les clés à lecture directe.

### Présentation générale du secteur technique et définitions/vocabulaire.

L'invention porte plus précisément sur la catégorie des clés dynamométriques à déclenchement, ci-après « **clé** », dont le « déclenchement » :
- (qui provoque ou autorise la « **cassure** » de la tête de l'outil par rapport au corps, c'est-à-dire que la « **tête » porte fourche** et sa « **fourche** » (pièce assurant le serrage lui-même par action sur/autour de la pièce à serrer) (ci-après ensemble « **tête** » *sauf précision contraire*) forment après le (et en raison du) déclenchement, et grâce à une rotation de la tête autour d'un « **pivot** » incorporé à la tête, directement ou indirectement solidaire du corps, un certain « **angle** » dit « **de cassure »** par rapport à leur alignement initial c'est-à-dire par rapport à l'axe longitudinal de la clé en position enclenchée, dite aussi « **clé rigide** » : cette « cassure » fait que la force de l'opérateur cesse d'être appliquée sur la pièce à serrer)
- est piloté de manière connue de façon générale par un « **actionneur** » mécanique ou électro-mécanique,
- lui-même « piloté » dans les développements techniques les plus récents par une « **électronique** » portée en général par, sur ou dans le manche ou « **corps** » de l'outil,
- cette électronique (ci après aussi « **carte** ») étant elle-même « **activée** » par un « **signal** » en provenance d'une jauge de contrainte mesurant le couple appliqué par la tête de clé sur la pièce à serrer (écrou, boulon, etc...) et « *détectant le moment ou le couple prescrit a été appliqué* », ci-après « **jauge** », ce qui déclenche ledit signal.
- L'homme de métier sait que ledit déclenchement doit être aussi instantané que possible, c'est-à-dire intervenir le plus tôt possible après que la jauge ait détecté l'instant où le couple de consigne était appliqué. Étant donné que la jauge envoie un signal à l'électronique qui elle-même provoque l'action de l'actionneur qui lui-même provoque le déclenchement, il s'écoule toujours un intervalle de temps même minuscule entre l'instant où le couple de consigne est appliqué et le moment où la clé déclenche (c'est-à-dire où se produit la cassure). Il est impératif que cet intervalle de temps soit aussi faible que possible, c'est-à-dire proche de zéro. On désignera ici cet impératif, par simplicité dont l'homme de métier connaîtra parfaitement le contexte, par le vocable « **instantané** ».
- En position enclenchée ou « rigide » la tête et le corps de la clé sont disposés selon un **axe longitudinal** commun.
- On désignera ici par « **avant** » ou « **AV** » la direction allant vers la TÊTE de la clé, et inversement par « **arrière** » ou « **AR** » la direction inverse, selon l'axe longitudinal.
- On désignera encore par « **intérieur(e)** » ou « **INT** » la direction allant de l'extérieur de la clé vers son centre (c'est-à-dire, grossièrement, vers l'axe longitudinal), et « **extérieur(e)** » ou « **EXT** » la direction inverse. Ainsi une face INT sera tournée vers le centre de la clé, et un mouvement vers l'EXT sera un mouvement globalement vers l'extérieur de la clé (pas obligatoirement à angle droit de l'axe longitudinal, ce peut être aussi un mouvement oblique, hélicoïdal etc... dirigeant globalement une pièce ou face vers l'extérieur) à titre purement illustratif.
- On rappelle que ces notions d'axe et INT, EXT, AV, AR n'impliquent aucune symétrie ou coaxialité automatique : certaines pièces seront éventuellement coaxiales et/ou symétriques par rapport à l'axe longitudinal, d'autres non.

### ART ANTERIEUR

Il existe plusieurs types de clés à déclenchement :
1. Les clés à système de basculement,
2. Les clés à barre de flexion,
3. Les clés à débrayage.

### Analyse du point de vue technique / fonction du produit

Les « clés à système de basculement » sont constituées de telle sorte que le débattement est faible. Ainsi, lorsque le couple est atteint, l'équilibre mécanique du système est rompu, le mécanisme « bascule » et retrouve rapidement un point d'équilibre. L'opérateur perçoit le déclenchement par une sensation ou « feeling » dans la main mais doit faire preuve d'une grande réactivité pour relâcher la force appliquée sur la poignée. Dans le cas contraire, le système (étant revenu à un état d'équilibre) est réactivé et, si l'opérateur ne relâchait pas rapidement sa pression lorsqu'il perçoit le déclenchement, il appliquerait *in fine* un couple supérieur au couple désiré, ce qui est dangereux car les clés dynamométriques sont destinées à assurer un serrage très précis, dans des secteurs ou un serrage défectueux, trop fort ou trop faible, aurait des conséquences graves (industrie aéronautique, industrie automobile, industrie spatiale etc...).

Les « clés à barre de flexion » présentent les mêmes inconvénients que les clés à basculement. Le débattement obtenu lors de la « cassure » correspond à la longueur de la flèche de la tige de flexion : quelques millimètres tout au plus, soit quelques degrés d'angle tout au plus.

Ces clés peuvent être utilisées avec tout type d'embouts (fourches, œil, embout à cliquet, ...) permettant de s'adapter à la plupart des assemblages (ci-après ensemble « **fourche** »).

Les clés à basculement ou à flexion présentent une bonne précision et une grande résistance dans le temps (>50 000 cycles). Leur capacité varie de 1 Nm à plus de 1000 Nm suivant les modèles. Mais leur angle de cassure est très faible, d'où le risque de sur-serrage.

Les « clés à débrayage » permettent de s'affranchir des phénomènes de sur-serrage. En effet, ces clés sont constituées de telle sorte que lorsque le couple prescrit est atteint, le galet (maintenu ou mis en pression par un ressort ou autre moyen mécanique ou électro-mécanique qui permet de maintenir le système « rigide », ce mot signifiant que la pression opérée par l'opérateur sur le corps de l'outil est transmise à la pièce à serrer) recule selon une trajectoire maîtrisée par un moyen mécanique comme une gorge etc..., ce qui libère la **«tête»** qui devient libre de pivoter autour de son « **pivot** », la clé déclenche, et le galet vient se positionner sur le secteur suivant : ce que l'on appelle le débrayage. Si un couple est réappliqué, la clé va débrayer de la même manière à la même valeur de couple. L'opérateur ressent facilement le débrayage de la clé qui permet un grand débattement : entre 60 et 90° suivant les modèles.

Ces clés ne peuvent être utilisées qu'avec des embouts de type douille ou embouts de vissage.

Les clés à débrayage présentent une précision moindre et une fiabilité dans le temps moins élevée. Ceci est lié à la dynamique du système et aux frottements importants (contact galet / came) mis en jeu dans le système. Leur capacité varie de 1 Nm à 125 Nm.

On connaît des brevets de ce type et couvrant des clés à détection mécanique du couple du type à came, comme le brevet EP 2 420 356 (TOHNICHI).

On connaît le brevet DE 10 2008 004102 qui décrit une clé présentant un corps comprenant une paroi délimitant un volume ; une unité de travail comprenant une tête s'étendant vers l'extérieur par rapport au corps ; une unité de déclenchement comprenant une bille, qui est mobile entre des positions de non-libération et de libération. Un processeur central est connecté électriquement au capteur et à l'unité de déclenchement. Le processeur commande et déplace la bille dans la position de relâchement lorsqu'un couple appliqué mesuré par le capteur est supérieur à une valeur de couple prédéfinie.

On connaît également des clés électroniques débrayables reprenant l'architecture d'une clé débrayable mais dont le système galet/came est remplacé par un embrayage. Cette solution consistait à intégrer des jauges de contraintes pour mesurer le couple et par le biais d'une carte électronique asservie par ladite jauge, de piloter un embrayage (lui-même piloté par ladite carte, c'est-à-dire en fait par le signal de « couple correct atteint » émis par ladite jauge de contrainte vers ladite carte électronique) permettant de désolidariser le carré d'entraînement du bras de levier quand le couple est atteint.

On connaît dans ce domaine notamment le brevet JENKINS US 6,526, 853 ainsi que le brevet WILLE EP 1 837 126.

Ces deux systèmes fonctionnent sur le même principe : des jauges de contraintes collées sur la tête de la clé formant un capteur, permettent de mesurer le couple appliqué. Un système mécanique à basculement, piloté par un actionneur, permet de rendre ou non la clé rigide. L'actionneur est donc alimenté par une jauge et une carte pour cesser de fournir la force nécessaire pour maintenir le système rigide (ou position enclenchée). Dans JENKINS, un solénoïde et piston est actionné, lorsque le couple prescrit est atteint, pour libérer la pression avec un angle de débattement qui n'est que de quelques degrés, 4 - 6°.

Une amélioration « de rupture » a été apportée par la demande FR 13/01164 non encore publiée à ce jour.

RAPPEL : Selon l'invention décrite dans ladite demande antérieure SAM, et comme représenté (à titre de rappel et d'arrière plan technologique) sur la **Figure 1** annexée, l'invention concerne une clé dynamométrique dont la tête, représentée de manière générale sous la référence (1) est « **déportée** » hors du corps (7) de l'outil. Ceci est représenté par le pointillé « T » qui représente schématiquement la place occupée par la tête (1) par rapport au corps (7).

Cependant, comme indiqué plus haut, la présente invention s'applique aussi *mutatis mutandis* à des actionneurs logés dans des clés dynamométriques « **standards** » de type à déclenchement ou à débrayage. La transposition est simple et évidente, et souvent même l'actionneur selon la présente invention pourra être appliqué directement à ces clés « standards », et ne sera donc pas particulièrement décrite ici.

On rappelle que le « **corps** » d'une telle clé est, de manière universellement connue, la pièce ou ensemble de pièces qui contient/contiennent les mécanismes de blocage/déblocage ou « déclenchement » ; ce corps forme souvent le manche par lequel le technicien manœuvre la clé.

Le sens commun de « déporter » en matière de technologie est bien connu : dans les systèmes périscopiques, on déporte l'objectif d'une caméra pour viser certains points inaccessibles ; dans le domaine de la dépendance logicielle, on déporte l'intelligence ; en nautisme, on déporte le poids d'un navire grâce à l'emploi d'un trapèze, etc... ; il s'agit donc de « décaler » une pièce ou une fonction ou un centre de gravité de sa place habituelle vers une autre place, afin d'obtenir un certain effet technique.

Par « **déportée** », on désigne donc ici et dans la demande antérieure SAM le fait que le « pivot » (3) se trouve très en « avant » (c'est-à-dire presque à l'extrémité du corps (7), du côté de la pièce à serrer) du corps, et que la tête T peut ainsi, au déclenchement, pivoter selon un arc de débattement ou cassure (« DC ») important autour dudit pivot (3).

Par « presque à l'extrémité », on désigne le fait que plus le pivot sera proche de l'extrémité du corps (7), plus le débattement sera important, mais que naturellement il doit subsister entre ledit pivot (3) et ladite extrémité une distance suffisance pour assurer la résistance mécanique nécessaire autour du pivot.

On sait que cette rotation ou cassure est due au fait que l'opérateur, très brièvement après le déclenchement, poursuit très brièvement, par inertie inévitable de son mouvement, son effort sur le corps (7) alors que la tête est devenue libre et est par contre bloquée par la pièce à serrer : elle pivote donc autour du pivot (3).

On a représenté sur la **Figure 2** annexée (provenant également de ladite demande antérieure SAM, à titre de rappel et d'arrière plan technologique) une vue en coupe schématique de l'invention de ladite demande SAM antérieure. On voit nettement que la tête (1) est déportée grâce à la position très en avant du pivot (3). *Ceci représente le meilleur mode d'application pour les systèmes, mécanismes et actionneurs de la présente invention.*

L'homme de métier comprendra aisément que, en fait, la « pièce pivot » (10) recouvre en fait la tête depuis son extrémité « arrière » (à l'opposé de la pièce à serrer) jusqu'au delà du pivot 3 et juste avant la gorge qui porte la jauge de contrainte (12). Dans cette pièce pivot (10) coulisse la « glissière » (11) qui, selon ce mode de réalisation préféré, vient bloquer le galet (9) dans l'extrémité arrière du porte fourche (3) de la tête (1), porte fourche qui est en forme de came (8).

On comprend que lorsque la glissière (11) n'est plus bloquée par un *moyen de blocage mécanique ou électromécanique* (14), l'effort de l'opérateur fait que la tête pivote comme il a été dit autour du pivot (3) en chassant le galet (9) puisque celui-ci n'est plus « bloqué ».

On sait que la pièce pivot (10) est de préférence sertie autour du « manche » proprement dit (16) mais le manche peut également servir de pièce pivot. Ces options seront évidentes à l'homme de métier.

Ceci représente dans la demande antérieure SAM une réalisation particulière non limitative mais particulièrement préférée.

Le Déposant a cherché à perfectionner de manière significative certains aspects mécaniques permettant de mettre en œuvre le moyen général de la demande SAM antérieure, et de perfectionner les moyens techniques particuliers de blocage/déclenchement de clés dynamométriques, du type à grande cassure (15 - 25° par exemple) ou du type « standard » à faible cassure et débrayables (4 - 7° par exemple).

### PROBLEME TECHNIQUE

**N.B. Dans toute la présente demande, y compris les revendications et les Figures annexées, on ne représente que l'outil le plus avancé techniquement, c'est-à-dire le cas d'une clé du type couvert par ledit brevet SAM antérieur, dite « à grande cassure » et débrayable.**

Le problème technique posé a été de concevoir un système de déclenchement de clé dynamométrique, dont un actionneur,
- en employant des moyens techniques simples,
- « fail-safe » (c'est-à-dire sans risque de non fonctionnement ou de panne) ou quasiment « fail-safe », permettant donc
- de manière sûre et avec
- un minimum de maintenance (moins de risques d'usure des pièces etc...), si possible moins de pièces mobiles,
- et des efforts moindres sur lesdites pièces,
- en cherchant à réduire la consommation électrique,
- et le poids du système,
- et, lorsque le couple de consigne (c'est-à-dire le couple de serrage optimal pré-établi) est atteint,
   - de débloquer de manière « instantanée » le moyen de blocage de la tête (généralement un galet comme décrit à titre non limitatif dans la demande antérieure SAM précitée, et la présente demande), afin de permettre le déclenchement de la clé et donc la « cassure » de la clé (de préférence une « grande cassure »),
   - tout en assurant le blocage sûr de la clé en position de repos, ou tant que le couple de consigne n'est pas atteint, positions dites de « clé enclenchée » ou « clé rigide ».

Un autre problème technique a été de rendre le système de déclenchement plus « compact » et aussi peu onéreux que possible.

### RESUME DE L'INVENTION

### CONVENTIONS

*Dans toute la présente demande, les mêmes références désignent les mêmes pièces sur toutes les Figures annexées.*

*Un trait horizontal au dessus de hachures est un symbole de mécanique signifiant que la pièce concernée est montée FIXE, tandis qu'une flèche droite ou respectivement courbée décrit un mouvement de la pièce en translation ou respectivement en rotation, ou l'application sur une pièce donnée d'une force comme la force (FS).*

*Deux flèches* <---- *et* ----> *superposées, droites ou courbées, indiquent que la pièce correspondante peut effectuer un mouvement en « aller-retour » comme par exemple le moyen de blocage (200) (en général, un galet, de manière connue), qui peut reculer vers l'AR au déclenchement, puis revenir à sa position initiale vers l'AV sous l'action du moyen de rappel (450) du poussoir (300) lorsque la clé est ré-enclenchée).*

*Ce sont des conventions totalement évidentes et connues pour l'homme de métier.*

*AV, AR, INT et EXT désignent respectivement AVANT, ARRIERE, vers l'INTERIEUR et vers l'EXTERIEUR comme représenté de manière compréhensible et évidente sur les figures annexées.*

*Par ailleurs, sauf indication contraire, le mouvement de toutes les pièces mobiles du mécanisme de l'invention sera considéré comme étant « réciproque », c'est-à-dire qu'à un mouvement dans une direction, par exemple au déclenchement, est associé un mouvement inverse (au réenclenchement) exactement réciproque (les deux trajets se superposent) dans la direction inverse ; ceci soit par des moyens de rappel décrits soit par le mouvement de réenclenchement effectué après chaque cycle de serrage par l'opérateur, soit par une combinaison des deux (moyen de rappel et geste de l'opérateur).*

La présente invention concerne selon son moyen général représenté schématiquement sur la **Figure 3** fonctionnelle annexée un **mécanisme de déclenchement et réenclenchement** de clé dynamométrique, pour montage dans le corps (900) d'une clé dynamométrique, et comprenant :
- **un mécanisme de blocage/déblocage** d'un moyen de blocage (200) de la tête (100) de serrage de la clé dynamométrique par rapport au corps (900) de la clé, généralement un galet, ledit mécanisme, caractérisé en ce qu'il comporte :
   - un « actionneur » représenté globalement par (500, 600),
      - (500) représentant l'actionneur mécanique proprement dit, et
      - (600) représentant une source de puissance connue, apte à, et adaptée pour, actionner l'actionneur mécanique (500),
   - ledit moyen de blocage (200) de la tête étant maintenu en position de clé rigide par un poussoir (300) exerçant par son propre blocage une force d'AR en EV, et étant muni d'un moyen de rappel en translation longitudinale (350), poussoir qui s'oppose à la force (FS) que la tête exerce d'AV en AR sur ledit moyen de blocage (200)
   - ledit poussoir coulissant dans ledit corps selon l'axe longitudinal XX du corps de la clé,
   - **et caractérisé en ce qu'il comporte**
   - un système de déclenchement de type « actionneur » globalement (500), (600)
      - **qui est lui-même caractérisé en ce qu'il comporte**
         - un ou des moyens mobiles (400) de blocage dudit poussoir en translation longitudinale selon l'axe longitudinal XX de la clé au repos, moyens qui, par translation radiale vers l'INT ou l'EXT, engagent (si leur mouvement est dirigé vers l'INT) ou dégagent (si leur mouvement est dirigé vers l'EXT) la trajectoire > AR et retour AV < en translation longitudinale dudit poussoir dans ledit corps,
         - ladite translation radiale des moyens (400) amenant au déclenchement (moyens (400) en position « radiale EXT » c'est-à-dire « dégagés de ladite trajectoire »), la face AR du poussoir de la position (310) vers la position (320) plus en arrière, ce qui permet à la tête (100) de chasser son moyen de blocage (200) et de déclencher,
         - et le moyen de rappel (350) ramenant après déclenchement le poussoir en position (310) ce qui ré-enclenche la clé tout en ramenant les moyens de blocage (400) en position « radiale INT » « engagés dans ladite trajectoire », ce qui bloque à nouveau le poussoir (300) et le moyen de blocage (200) de la tête (100) en position de clé « rigide » ;
         - ledit actionneur (500) comportant des pièces adaptées pour autoriser ou non le mouvement de translation radiale vers l'INT ou l'EXT des moyens de blocage (400) dans et grâce aux dites pièces adaptées,
      - **et étant caractérisé en ce que** lesdits moyens de blocage (400) sont eux-mêmes autorisés à se mouvoir en translation radiale par un mouvement de translation et/ou rotation (donc ***translation, rotation* ou *mouvement hélicoïdal)*** de pièces mobiles de l'actionneur mécanique (500) en coopération avec ledit mouvement de translation dudit poussoir (300),
      - le mouvement des pièces de l'actionneur mécanique (500) étant obtenu par l'action d'une source de puissance (600) elle-même pilotée par une électronique (700), elle-même pilotée par une jauge de contrainte de serrage (800) montée sur la tête (100) et adaptée et réglée pour lui adresser un signal (S) lorsque le couple de serrage de consigne est atteint.

**De manière strictement « mécanique », la présente invention concerne donc un mécanisme de déclenchement et réenclenchement de clé dynamométrique,** pour montage dans le corps (900) d'une clé dynamométrique, et comprenant :
- **un mécanisme de blocage/déblocage** d'un moyen de blocage (200) de la tête (100) de serrage de la clé dynamométrique par rapport au corps (900) de la clé, généralement un galet, ledit mécanisme **étant caractérisé en ce qu'il comporte :**
- un « **actionneur** » représenté globalement par (500, 600),
   - (500) représentant l'actionneur mécanique proprement dit et
   - (600) représentant une source de puissance connue, apte à, et adaptée pour, actionner l'actionneur mécanique 500,
- un poussoir (300) coulissant selon l'axe longitudinal XX de la clé, et étant muni d'un moyen de rappel en translation longitudinale (350),
- ledit moyen de blocage (200) de la tête étant maintenu dans un logement adapté (LG) ménagé dans la face AR de ladite tête, en position de clé rigide, par la face AV dudit poussoir,
- **et en ce qu'il comporte**
- un système de déclenchement de type « actionneur » globalement (500, 600),
   - **qui est lui-même caractérisé en ce qu'il comporte**
      - un ou des moyens mobiles (400) de blocage dudit poussoir en translation longitudinale selon l'axe longitudinal XX de la clé au repos,
      - lesdits moyens (400) étant aptes à et adaptés pour subir une translation radiale vers l'INT ou l'EXT,
      - lesdits moyens (400) étant aptes à et adaptés, en coopération avec les pièces composant l'actionneur mécanique (500), pour engager (si leur mouvement radial est dirigé vers l'INT) ou dégager (si leur mouvement radial est dirigé vers l'EXT) la trajectoire > AR et retour AV < en translation longitudinale dudit poussoir dans ledit corps,
- **et étant caractérisé en ce que** ledit actionneur (500) mécanique proprement dit comporte des pièces mobiles adaptées pour autoriser ou non le mouvement de translation radiale vers l'INT ou l'EXT des moyens de blocage (400) en coopération avec lesdites pièces
   - lesdits moyens de blocage (400) sont eux-mêmes bloqués ou libérés radialement par translation et/ou rotation (donc ***translation, rotation ou mouvement hélicoïdal*)** desdites pièces mobiles adaptées de l'actionneur mécanique (500) en coopération avec ledit mouvement de translation dudit poussoir (300),
   - les pièces mobiles de l'actionneur (500) et les pièces de blocage (400) étant adaptées pour que l'actionneur mécanique (500) subisse un mouvement de translation, rotation ou hélicoïdal qui autorise, ou forme une cavité autorisant, un mouvement de translation radiale vers l'EXT des pièces de blocage (400) du poussoir (300), pour dégager la trajectoire dudit poussoir, lequel est adapté pour alors coopérer avec lesdites pièces mobiles de l'actionneur (500) pour subir ladite translation vers l'AR,
   - l'une des pièces mobiles de l'actionneur (500) étant une douille extérieure mobile coopérant avec un support fixe du coulissement du poussoir, la douille, ledit support et ledit poussoir étant coaxiaux selon l'axe XX,
   - ledit moyen de blocage (200) (galet) bloqué par le poussoir et son support fixe étant adapté pour subir alors une translation vers l'AR selon le même axe longitudinal XX que le poussoir et dans un support fixe également coaxial selon l'axe XX, cette translation étant adaptée pour que le moyen de blocage (200) de la tête (généralement un galet) soit éjecté de son logement (LG) de la face AR de la tête, sous la pression que celle-ci exerce sur ledit moyen (200) via les parois du logement (LG) et sous l'action de la force résultant du couple de serrage appliqué.

De manière tout à fait préférée, ladite clé dynamométrique est du type autorisant une grande cassure par le fait que sa tête est déportée en avant du corps de la clé.

Selon le mode de réalisation tout à fait préféré, lesdits moyens (400) sont une ou des billes, de préférence deux ou trois ou 4 à 6 billes, de préférence trois billes.

Selon un mode moins préféré, lesdits moyens de blocage (400) sont des rouleaux ou des troncs de cône placés transversalement, de préférence deux ou trois tels rouleaux ou troncs de cône, ou 4 à 6, de préférence trois tels rouleaux ou troncs de cône.

« **Transversalement** » signifie « perpendiculairement par rapport à l'axe longitudinal XX ».

« **Radialement** » signifie « dans un plan perpendiculaire à l'axe longitudinal XX ».

Les billes ou rouleaux ou troncs ou autres types de moyens mobiles de blocage (400) sont de préférence répartis dans un plan transversal unique, ou bien répartis dans des plans transversaux distincts. Cette dernière disposition est nettement moins préférée car plus complexe.

De préférence, la dite répartition est angulairement régulière, par exemple répartition de trois billes séparées angulairement par un arc de cercle de 120°.

De manière préférée, ladite source de puissance (600) est un moteur électrique ou à air comprimé, un vérin hydraulique ou à gaz, et analogues, et est alimentée par des piles ou batteries, ou une cartouche de gaz comprimé, et/ou de fluide hydraulique etc..., de manière connue.

Ledit actionneur comporte une douille (F) coaxiale avec le corps (900) et mobile en translation et/ou rotation (donc en translation, rotation ou mouvement hélicoïdal vers l'AV ou l'AR) coopérant avec un support de poussoir coaxial à la fois au poussoir et à ladite douille.

Sur la **Figure 3****,** les flèches et signes de rotation représentent schématiquement les mouvements alternatifs possibles des pièces concernées.

On comprend que le mouvement desdits moyens de blocage (400) est globalement dirigé vers l'EXT pour dégager la trajectoire dudit poussoir (300) ou inversement vers l'INT pour engager ladite trajectoire et réenclencher la clé.

« **Globalement** » signifie que ledit mouvement de l'actionneur (500) et notamment de ladite douille (F) est soit une translation AV/AR soit une translation radiale vers l'EXT ou l'INT, soit une combinaison (mouvement hélicoïdal vers l'EXT ou l'INT).

Le moyen de rappel (350) est un ressort de rappel selon le mode préféré de réalisation.

On a représenté sur la **Figure 4** annexée le mode de réalisation préféré à ce jour ou « meilleur mode » de réalisation, en coupe longitudinale de la clé au niveau du « mécanisme » selon l'invention.

Sur la Figure 4, cette réalisation du mécanisme selon l'invention est dite « mécanisme enclenché » ou « au repos », avec le galet (C) de blocage de la tête (100) « bloqué » (par le fait que le poussoir B, (300) est lui-même bloqué en translation vers l'AR), ce qui correspond à une clé dite « rigide ».

Le système selon l'invention représenté sur la Fig. 4 notamment, et la clé correspondante, comprennent donc un **mécanisme** tel que décrit fonctionnellement ci-dessus, et caractérisé en ce qu'il comporte :
- à l'intérieur, et coaxial avec l'axe longitudinal XX, un poussoir (B) (300) central de forme généralement cylindrique, ou éventuellement de section octogonale ou carrée ou triangulaire ou analogue, capable de coulisser longitudinalement dans le corps (F, 900) de la clé,
- qui d'une part subit à son extrémité AV (40) la force (FS) transmise par la tête (non représentée) au galet (C) (200) de blocage de la tête et dudit poussoir, avec lequel il est en contact, la force (FS) résultant du couple de serrage appliqué, avec transmission par la tête, de manière connue,
- qui d'autre part comporte un ressort de rappel (G, 350) du poussoir exerçant sur une partie AV (45) (et/ou AR, non représenté) du poussoir une force de rappel contraire à ladite poussée ;
- vers l'extérieur et adjacent à la surface extérieure (50) dudit poussoir, un support de poussoir A (non représenté sur la Figure 3) monté fixe sur la tête (non représentée) de la clé, concentrique /coaxial avec ledit poussoir, support dans lequel coulisse ledit poussoir,
- et à l'extérieur dudit support de poussoir une douille (F, 500) de blocage concentrique/coaxiale de la partie AR dudit poussoir et dudit support (A) de poussoir, douille (F) dont la surface intérieure (60) est adjacente à la surface extérieure (70) dudit support de poussoir,
- ladite douille de blocage (F) étant montée coulissante en translation et/ou mobile en rotation (mouvement de translation, rotation ou hélicoïdal vers l'AV ou l'AR)
- le tout par rapport à l'axe longitudinal XX du corps de la clé,
- et en ce que,
- ledit poussoir comporte un logement L1 dans sa surface extérieure (50), adapté pour recevoir une partie dite intérieure (E i) d'une bille de blocage (E, 400),
- ledit support de poussoir A comporte un logement (L2) traversant et adapté pour recevoir la partie dite médiane (E m) de ladite bille,
- et ladite douille de blocage (F) comporte dans sa surface intérieure (60) un logement (L3) adapté à recevoir la partie dite extérieure (E e) de ladite bille,
- ce logement (L3) étant décalé en translation et/ou en rotation par rapport à ladite partie extérieure de la bille lorsque la clé est en position de blocage dite clé rigide,
- et ce logement (L3) venant se positionner en coïncidence avec la partie extérieure de ladite bille, par translation et/ou rotation de ladite douille de blocage par rapport au support de poussoir, en position de déclenchement ou de « cassure »
- ladite bille étant logée dans les logements (L1) du poussoir et (L2) du support de poussoir en position de blocage de la clé, son occupation du logement (L1) empêchant donc le poussoir de se mouvoir en translation,
- et ladite bille étant logée dans les logements (L2) et (L3) lorsque ledit logement (L3) vient en coïncidence avec ledit logement (L2), par le fait que, sous la poussée du galet, et par la mise en coïncidence des logements (L3) et (L2), le poussoir a chassé ladite bille du logement (L1), ce qui autorise la translation du poussoir et donc le déblocage ou déclenchement ou « cassure » de la clé,
- et en ce que ladite clé comporte encore un moyen (500) et (600) (source de puissance, moteur ou vérin), capable d'agir en translation et/ou en rotation sur l'AR de ladite douille de blocage, afin de mettre les logements (L3) et (L2) en coïncidence et donc débloquer la clé,
- ledit moyen (500, 600) étant commandé par une électronique (700) elle-même activée par un signal (S) de « couple de consigne atteint» émis par une jauge de contrainte (800) montée sur la tête de ladite clé.
- toutes les pièces étant adaptées en position, géométrie, dimensions et cinématique pour que les mouvements ci-dessus puissent être effectués sans frottement excessif.
- **« Sans frottement excessif** » signifie que lesdites pièces peuvent se mouvoir comme décrit en étant maintenues en position correcte mais sans aucun frottement inutile, donc sans serrage inutile. L'homme de métier sait comment usiner des pièces, et les dimensionner, pour qu'elles puissent coulisser ou se mouvoir autrement en conservant leurs positions respectives mais sans serrage excessif ni évidemment risque de grippage, avec seulement le recours à une lubrification correcte. Ces techniques sont mises en œuvre couramment dans l'industrie mécanique notamment de précision, ou le domaine de l'armurerie (coulissement longitudinal de la culasse, et introduction radiale d'une cartouche, puis coulissement inverse, avec simultanément mouvements de nombreuses autres pièces mobiles, toutes étant « adaptées »).
- L'homme de métier comprendra donc aisément à l'aide entre autres de ce dernier exemple, ce que signifie « **adaptées en position, géométrie, dimensions, et cinématique** » .

On a représenté sur la **Figure 5** (qui se compose des Figures 5a et 5b), pour plus de clarté, un agrandissement de la partie billes/logements (L1), (L2) et (L3) (Figure 5a) et (Figure 5b) une présentation schématique des parties intérieure (Ei), médiane (Em), et extérieure (Ee) d'une bille (E, 400), représentée en pointillé sur la Figure 5a, le tout tiré de la Fig. 4.

La **Figure 6** représente en coupe longitudinale la clé correspondant au mécanisme de la Fig. 4 ci-dessus, les deux Figures 4 et 6 (et 5a) représentant la clé en position rigide c'est-à-dire enclenchée, galet de blocage de tête (C, 200) en position bloquée par le poussoir lui-même bloqué par les billes (E, 400).

La **Figure 6** représente un mode de réalisation préféré de l'invention, dans sa position « clé rigide », où une motorisation (600) pilotée par une électronique (700) (elle-même activée par ledit signal (S)) actionne un actionneur du type système de biellettes (500) (500 (a) et 500 (b)), le mouvement des biellettes (500 (a) et (b)) autour des pivots (500 (c) et 500 (d)) étant adapté en cinématique, géométrie et dimensions pour provoquer une poussée d'AR en AV de la douille de blocage (F) (solidaire du pivot 500 (d)) ce qui amène le logement (L3) en coïncidence avec le logement L2, la force appliquée sur le galet (C) par le serrage et transmise au poussoir faisant reculer ce dernier, ce qui chasse la bille (E, 400) vers le logement (L3) et libère la trajectoire du poussoir vers l'AR, ce qui à son tour autorise le galet de blocage de tête (C) à reculer, ce qui à son tour permet à la tête de pivoter libre autour du pivot (3) (c'est l'instant du déclenchement ou déverrouillage de la clé), *la* *Figure 6* *correspondant à un état où le couple de consigne n'a pas encore été*_ *atteint, et où le signal (S) n'a donc pas encore été émis, le mécanisme étant donc encore « enclenché » ou* « *clé rigide », période soit de clé au repos ou de début*/*progression du serrage par l'opérateur. AVANT*_ *d'atteindre le couple de consigne.*

De préférence, ledit moyen (500, 600) d'action sur ladite douille de blocage (F) comporte un moyen (600) (source de puissance) de type électro-mécanique / hydraulique motorisé comme un moteur ou un vérin hydraulique ou à gaz, et un moyen (500) (actionneur proprement dit) de transmission de l'action du moyen (600) à l'actionneur (500) par des moyens mécaniques adaptés en cinématique, géométrie et dimensions.

La **Figure 7** annexée représente la clé selon l'invention en coupe longitudinale, comme la Figure 6, mais avec le mécanisme selon l'invention en position « déclenchée », encore dénommée « galet (C) de blocage de la tête (100) en position reculée » .

La **Figure 7** représente un mode de réalisation préféré de l'invention, dans sa position « clé cassée », où une motorisation (600) pilotée par une électronique (700) (elle-même activée par ledit signal (S)) actionne un système de biellettes (500) (500 (a) et 500 (b)), le mouvement des biellettes (500 a et b) autour des pivots (500 (c)) et (500 (d)) provoquant une poussée d'AR en AV (*symbole « MVT* ») de la douille de blocage (F) (solidaire du pivot (500 (d))), ce qui amène le logement (L3) en coïncidence avec le logement (L2), la force appliquée sur le galet (C) par le serrage (Force de serrage (FS)) et transmise au poussoir faisant reculer ce dernier, ce qui chasse la bille (E, 400) vers le logement (L3) et libère la trajectoire du poussoir vers l'AR, ce qui à son tour autorise le galet de blocage de tête (C) à reculer, ce qui à son tour permet à la tête de pivoter libre autour du pivot (3) (c'est l'instant du déclenchement ou déverrouillage ou « cassure » de la clé), *la* *Figure 7* *correspondant à un état où le couple de consigne a été atteint, et où le signal (S) vient d'être émis, le mécanisme étant donc « déclenché » ou en position de « clé cassée », moment où la tête pivote grâce au recul du galet (C)*, _ *l'opérateur perçoit cet état de fait par la rotation devenue libre de la tête (« feeling ») et le serrage a donc été stoppé « instantanément ». ET la clé n'avant pas encore été « ré-enclenchée » ou « mise au repos »* *ou de nouveau « rendue rigide » (ces vocables étant ici équivalents) par le mouvement inverse du poussoir vers l'AV sous l'action du moyen de*_ *rappel (G. 350) qui se produit automatiquement lorsque la clé est désengagée de la pièce à serrer (non représentée) (car alors la Force de serrage (FS)* a *cessé) ET que l'opérateur ramène le corps (900) en*_ *alignement avec la tête, ce qui permet au galet (C) de réintégrer son logement (LG) ménagé dans la face AR de la tête (logement (LG) visible sur les* *Figures 3**,* *6* *et surtout 8 ci-dessous), ce qui ramène la clé en position de « repos » ou de « clé rigide » (soit pour la ranger, soit pour serrer une nouvelle pièce par le même processus).*

De préférence, ledit moyen (500, 600) d'action sur ladite douille de blocage (F) est un moyen de type électro-mécanique / hydraulique motorisé dont un exemple non limitatif est donné par les moyens (500 (a) à (d)) ci-dessus, motorisés et pilotés comme indiqué.

« **Reculer** » est bien entendu défini par rapport à la symbolique choisie de AV/AR, le poussoir « reculant » donc vers l'AR, par définition. Pour la même raison « **mouvement inverse** du poussoir » signifie « avancer » c'est-à-dire mouvement vers AV.

La **Figure 8** représente, comme la Figure 4, une coupe longitudinale de la clé au niveau du « mécanisme » selon l'invention, ledit mécanisme étant ici en position « déclenchée », ou « galet (C) de blocage de tête reculé » ou encore « clé cassée » : c'est en effet l'état du mécanisme représenté sur la Figure 8 annexée qui permet le déclenchement ou cassure de la clé représenté sur la Figure 7. La Figure 8 correspond au moment où le couple de consigne a été atteint, le signal (S) adressé à l'électronique (700), ce qui a activé l'activateur (500, 600).

Les pièces sont les mêmes que sur la figure 4 ainsi que leurs références, et il est donc inutile de dupliquer leur description.

Par contre, au niveau fonctionnel, on voit que, par rapport à la Figure 4,
- l'activateur (500, 600) a entraîné un mouvement de coulissement (ou translation) de la douille de blocage (F) vers l'AV, le poussoir restant fixe car, au moment précis et très fugace de l'activation, la force (FS) s'applique toujours sur le galet (C),
- ce qui a amené le logement (L3) en coïncidence avec le logement (L2),
- la force (FS) appliquée au poussoir via le galet de blocage de tête (C) pouvant alors faire reculer en translation ou coulissement le poussoir (B), celui-ci pouvant à son tour déplacer ou chasser le moyen de blocage du poussoir (E, 400), notamment des billes comme décrit ci-dessus, du fait que ledit moyen (E, 400) (billes notamment) est monté libre ou «flottant» dans les logements (L1) et (L2) (et maintenant en face de (L3)) et n'est donc muni d'aucun moyen de résistance à son déplacement vers (L3),
- le moyen (E, 400) (notamment, billes) cessant simultanément alors d'engager la trajectoire du poussoir (B) ce qui autorise le coulissement du poussoir vers l'AR,
- le galet (C) de blocage de tête pouvant donc simultanément reculer sous l'action de la force (FS),
- ce qui permet à la tête d'éjecter ce galet (C) de son logement (LG) car la force (FS) est supérieure à la force de rappel du moyen de rappel (H, 350) (notamment, un ressort de rappel),
- la tête, qui n'est alors plus bloquée par le galet (C), pouvant alors pivoter librement autour du pivot (3) visible sur les Figures 6 et 7,
- ceci correspondant au «déclenchement» ou «cassure» que perçoit l'opérateur (« feeling ») qui stoppe son action de serrage, désengage la clé, la ramène en position dite de « clé rigide » (cf. description ci-dessus en relation avec la Figure 7), ce qui la rend prête à être rangée ou à effectuer le serrage d'une autre pièce.

L'homme de métier aura compris que tous ces mouvements sont quasiment simultanés à partir du moment où le logement (L3) avance et arrive en coïncidence avec (L2).

Ce qui a été qualifié ci-dessus de moment « **fugace** », ce qui traduit aussi le fait que le déclenchement est « instantané » selon la définition donnée plus haut.

L'homme de métier aura compris également que les dimensions, formes et de manière générale, les géométries et cinématiques de toutes les pièces et logements intervenant dans les processus cinématiques intervenant dans lesdits mécanismes comme décrit dans la présente demande sont « adaptées » de telle sorte qu'elles puissent se mouvoir et coopérer comme décrit ci-dessus. Il est évidemment impossible de décrire en détail ces formes, dimensions et géométries : la description des mouvements et des cinématiques impliqués suffit pour que l'homme de métier comprenne aisément la façon dont ces pièces et logements doivent être « adaptés ».

A titre d'exemple, et au vu des mouvements, cinématiques et fonctionnalités décrites ci-dessus en grand détail, il apparaîtra immédiatement à tout homme de métier que, entre autres :
- la position du logement (L3) dans la douille (F) sera déterminée par l'amplitude du mouvement vers l'AV (MVT) de ladite douille sous l'action de l'actionneur (500, 600), ladite position et ladite amplitude étant coordonnées pour que (L3) vienne en coïncidence au dessus de (L2) ;
- le volume et la géométrie des logements (L1), (L2) et (L3) devront être 1/ définis et 2/ coordonnés afin que la bille (400) (ou plus généralement le moyen de blocage du poussoir (E)) puisse en position de clé rigide se loger dans L1+L2 sans s'opposer au mouvement ni du poussoir (B) ni de la douille (F) et, en position de déclenchement, puisse être facilement chassé vers (L2) et (L3) et être logé entièrement dans (L2) et (L3) sans pouvoir s'opposer au mouvement du poussoir (B) vers l'AR ;
- la forme et les dimensions du moyen (E) de blocage du poussoir devront permettre ce qui précède c'est-à-dire un logement successivement dans les logements L1+L2 puis L2+L3, et un déplacement aisé (notamment avec le moins possible de friction avec les pièces) d'une position vers l'autre, puis mouvement inverse au réenclenchement ;
- la forme du logement (L1) est étudiée pour faciliter le déplacement par le poussoir du moyen (E) (billes notamment) de sa position L1+L2 vers sa position dans L2+L3, puis mouvement inverse au ré-enclenchement
- ainsi, sur la Figure 4 ou 8, on voit qu'une géométrie préférée pour le logement (L1) correspond à un logement à double pente, relativement forte sur l'AR du logement pour faciliter l'éjection du moyen (E) vers L2+L3, et moins forte vers l'AV du logement, pour faciliter un retour progressif facile du moyen (E) vers (L1) ; ce logement étant évidemment adapté à la forme du moyen de blocage, ici une bille ;
- les logements (L1), (L2) et (L3) doivent être adaptés pour recevoir, et maintenir avec précision mais sans serrer, le ou les moyens (E, 400) comme des billes (« avec précision mais sans serrer» signifie que la bille par exemple ne doit pas « flotter » dans les logements, mais ne doit pas non plus être serrée au point de générer des frictions, d'être déplacée avec difficulté ou pas assez rapidement, ou pire de se coincer : le moyen (E) doit donc être « juste au contact » des parois des logements, ce qui ressort de la simple expérience d'un homme de métier) ;
- l'énergie développée par l'actionneur et sa motorisation est telle quelle est capable de vaincre les frictions entre les pièces coulissantes, essentiellement pour mouvoir « instantanément » la douille (F), sans être inutilement importante ce qui entraînerait un besoin en énergie trop élevé (donc un poids inutile de batteries par exemple, et des pièces, et de la motorisation) ;
- que les pièces de l'actionneur (500, 600), notamment les dimensions, géométries et cinématique des biellettes (500(a) et (b)) prises à titre d'exemple non limitatif, ainsi que l'emplacement de leurs pivots (500(c)) et (d) (Fig. 6 et 7) seront adaptées afin que l'amplitude et la puissance du mouvement MVT correspondent à celles des autres pièces constitutives du « mécanisme » ;

- le moyen de rappel (H, 350), notamment un ressort de rappel, devra exercer une résistance suffisamment inférieure à la force FS pour que le poussoir puisse reculer « instantanément », mais suffisante pour ramener rapidement ledit poussoir en position après le déclenchement ;
- etc...

L'homme de métier aura compris que l'ensemble forme une suite de compromis et d'adaptations qui entrent tout à fait dans le champ de ses connaissances générales.

On a représenté sur la **Figure 9****,** qui se compose des Figures 9a et 9b :
- sur la Figure 9b qui est une vue en coupe transversale de la Figure 4 selon AA donc au niveau du milieu des billes (400). Cette figure détaille la façon dont les billes sont logées, à l'état enclenché, dans les logements (L1) (non visible car masqué par les billes) et (L2), le logement (L3) étant décalé.
- Sur la Figure 9b qui est une vue en coupe transversale de la Figure 8 selon BB donc au niveau également du milieu des billes, on s'est attaché à représenter clairement les surfaces (50), (60) et (70), et on voit que, à l'état déclenché, les moyens (E, 400), ici trois billes, sont logées entièrement dans les logements (L2) et (L3), laissant ainsi le poussoir (B) libre en translation (ou coulissement selon l'axe longitudinal XX).

Ces deux dessins permettent aussi de représenter ce que l'on entend par la définition du positionnement des billes et de leur maintien avec un frottement minimal dans les logements prévus.

La **Figure 10** représente une vue éclatée en perspective des principales pièces qui viennent d'être décrites.

Ce qui précède couvre le premier mode de réalisation dit **« avec translation » (de la douille (F))** et décalage longitudinal du logement (L3).

Un second mode de réalisation est identique au précédent sauf en ce qu'il opère « avec rotation » ou bien mouvement hélicoïdal (de la douille (F)).

Le principe est le même sauf en ce que le logement (L3) décalé longitudinalement est remplacé par un logement (L4) décalé angulairement dans le plan des moyens (E, 400), par exemple des billes (400) choisies comme exemple.

La Figure 11, vue en perspective en coupe , qui se compose des Figures 11a et 11b, représente :
Sur la Figure 11a, la position enclenchée ou clé rigide, c'est-à-dire la position de clé durant le serrage (ou au repos) avant que le couple de consigne ait été atteint.

Les pièces et le fonctionnement sont comme décrits pour le mode « translation » sauf en ce que le logement ménagé dans la surface intérieure de la douille (F) est une gorge (L4) longitudinale et décalée angulairement par rapport à la bille correspondante.

Cette gorge (L4) ou bien court tout le long de la douille pour une plus grande facilité d'usinage (comme représenté), ou bien la gorge est limitée à une portion (L5) de gorge identiquement décalée mais dont la longueur se limite à une longueur qui suffit à recevoir la bille correspondante. Dans ce dernier cas de figure, la gorge (L4) est en fait identique au logement (L3) sauf en ce que, au lieu d'être décalée en translation comme (L3), (L4) est décalée angulairement.

On voit sur la Figure 11 que si l'actionneur fait pivoter la douille (F) comme indiqué par la rotation du repère (r) sur la Figure 11, la gorge longitudinale (L4) décalée angulairement, ou la portion (L5) de gorge longitudinale décalée angulairement au niveau des billes, va venir en coïncidence avec la partie supérieure de la bille considérée : ainsi, lorsque l'actionneur fait pivoter la douille, la bille (400) est chassée par le poussoir (B) vers la gorge (L4) ou la portion de gorge (L5), et libère la trajectoire du poussoir, exactement selon le même principe que lors du mode en « translation ».

On peut également opérer selon un troisième mode dit « **mode hélicoïdal** » dans lequel la douille et son logement (L3), (L4) ou (L5) suivent un mouvement hélicoïdal vers l'avant sous l'action de l'actionneur, le logement (L3) ou (L4) ou (L5) étant donc décalé à la fois en translation comme dans le premier mode, et en rotation comme dans le second mode.

La **Figure 12** annexée, qui se compose des Figures 12a et 12b, décrit le mode « rotation » comme avait été décrit ci-dessus le mode « translation » sur les Figures 4 et 9.

Sur la Figure 12a, on voit que toutes les pièces sont identiques au mode « translation » sauf la douille de blocage (F) qui comporte une gorge longitudinale (L4) (qui court sur toute une génératrice de la face intérieure arrière de la douille) ; ceci est visible également sur la Figure 12b qui est une coupe transversale de la Figure 12a selon CC c'est-à-dire au milieu des billes (400).

On comprend que, en position enclenchée ou clé rigide (Figure 12a ou 12b) il existe un décalage angulaire ANG entre la position (repère) de la bille logée dans (L1) et (L2), et la gorge (L4). On comprend également que, au déclenchement, donc lorsque le couple de consigne est atteint, si la douille pivote (flèche, Figure 12b ou symbole de rotation de la douille, Figure 12a) de ce même décalage angulaire vers la bille considérée, ladite bille va être chassée de (L1) par le mouvement de translation du poussoir (B) et va se loger dans (L2) et (L4), libérant ainsi totalement le poussoir vers l'AR ce qui permet au galet (C) de reculer et à la clé de déclencher, comme dans le mode « translation ».

Dans les trois cas, l'homme de métier saura dimensionner, positionner et « adapter » les logements (L4) ou (L5) à la nature et la dimension des autres pièces et logements, comme cela a été expliqué en détail ci-dessus, et en s'inspirant de ce qui précède, de la figure 11 et de la figure 12 et des figures qui suivent.

On trouvera ci-dessous divers modes de mise en œuvre particuliers des modes de fonctionnement et des fonctionnalités décrites ci-dessus.

*Rappel de Convention :Dans toutes les figures, les mêmes références désignent les mêmes pièces. Un trait horizontal au-dessus de hachures est un symbole de mécanique signifiant que la pièce concernée est montée FIXE, tandis qu'une flèche droite ou respectivement courbée décrit un mouvement de la pièce en translation ou respectivement en rotation.*

Les Figures décrites ci-dessous représentent toutes des modes différents permettant **d'actionner la douille (F)** en translation, rotation ou mode hélicoïdal, c'est à dire **l'actionneur** (500, 600) ; le mécanisme de l'invention fonctionnant ensuite comme décrit ci-dessus : le fonctionnement du poussoir, le mouvement des billes (E), du galet (C), les logements (L1), (L2) etc... et leurs fonctionnalités ne seront donc pas décrits à nouveau. De même on ne représente pas dans ces Figures ni l'électronique ni la jauge de contrainte ni le signal (F) de couple de consigne atteint, qui déclenchent l'action du moteur comme décrit ci-dessus et dans la demande antérieure SAM précitée. Ceci sera entièrement évident pour l'homme de métier ayant étudié ce qui précède.

La **Figure 13** annexée qui se compose des Figures 13a, 13b et 13c, représente un actionneur agissant sur la douille (F) en rotation à l'aide d'un moteur (M) en prise directe par son axe (800) relié mécaniquement à l'AR de la douille (F). C'est le mode de réalisation le plus simple.

La Figure 13a est une vue éclatée, la figure 13b une vue en perspective et la Figure 13c une vue en coupe longitudinale.

La **Figure 14** annexée qui se compose des figures 14a, 14b, et 14c, représente un actionneur qui agit sur la douille (F) selon un mouvement hélicoïdal. Le moteur agit sur la douille par un axe fileté (820) relié mécaniquement à la face AR de la douille (F).

Selon ce mode, le logement (L4) qui peut être une gorge ou une portion de gorge est donc décalé par rapport à une bille considérée à la fois angulairement et vers l'AR du plan de la bille.

La figure 14a est une vue en éclaté, la figure 14b en perspective et la figure 14c en coupe longitudinale.

**La** **Figure 15** annexée qui se compose des figures 15a et 15b représente un actionneur qui agit sur la douille (F) selon un mouvement hélicoïdal, avec un moteur (M) monté en prise directe par un axe ou arbre (800) dans la douille (F) qui est une « douille hélicoïdale », comportant un module (L) en deux parties comportant une gorge (830) traversante diagonale qui guide un picot (840), le picot obligeant la douille (F) à suivre un mouvement hélicoïdal lorsqu'il est entraîné en rotation en suivant la gorge diagonale (830).

La Figure 15a est une vue en éclaté, et la Figure 15b une vue en perspective.

La **Figure 16** annexée qui se compose des figures 16a à 16d représente un actionneur qui actionne la douille (F) en translation par une prise directe (820) qui est un axe ou arbre fileté monté vissé dans la douille (F), l'élément support (A) comportant un axe (840 (a)) venant se loger dans la face AV de ladite douille (F) dans une gorge adaptée (840 (b)) ce qui permet de bloquer le mouvement en rotation de la douille et donc d'obtenir un mouvement de translation simple.

La figure 16a est une vue en éclaté.

La figure 16b est une vue en légère perspective.

Les figures 16c et respectivement (16d) sont des coupes longitudinales, représentant respectivement la position enclenchée du mécanisme ou de « clé rigide » (16c) et déclenchée (16d).

La **Figure 17** annexée, qui se compose des figures 17a à 17c, représente un actionneur à inertie comportant un moteur (M) à masse ou masselotte (860) d'inertie montée sur l'arbre ou axe moteur (800), la douille (F) comportant un picot ou goupille traversant (870) en regard du plan de ladite masselotte, ladite masselotte (860) venant frapper ledit picot ou goupille (870) après rotation, l'inertie faisant tourner la douille (F) d'un déplacement angulaire ANG mettant le logement (L3) en coïncidence avec la bille considérée.

La figure 17a est une vue en éclaté.

La figure 17b et la figure 17c sont des vues en perspective représentant respectivement la position enclenchée ou de clé rigide (17b) ou déclenchée ou clé cassée (17c).

La **Figure 18** annexée qui se compose des figures 18a à 18f représente un actionneur avec mécanisme percuteur, où le moteur (M) actionne un axe ou arbre (800) qui comporte un pignon à renvoi d'angle (880) qui engrène un pignon tronqué (890) monté sur un support (940), lequel pignon tronqué entraîne un percuteur (920), un tour complet du moteur permettant de déplacer le percuteur (920) vers l'AR et d'emmagasiner une énergie par compression dans le ressort (930) monté autour du percuteur (920), lequel percuteur n'étant plus tenu lorsque le tour du moteur est achevé, le ressort restituant alors l'énergie à la douille de blocage (F) et va la déplacer en translation simple.

La figure 18a est une vue en éclaté.

Les figures 18b à 18f décrivent les étapes successives, dans cet ordre, du cycle.

La **Figure 19** annexée représente l'intégration d'un mécanisme selon par exemple la Figure 4 dans le corps d'une clé à grande cassure. La référence (M) du moteur contient ici la batterie. L'électronique n'est pas représentée.

L'homme de métier comprendra que, dans toutes les options, on peut remplacer le moteur, comme source de puissance, par un vérin hydraulique ou à gaz, ou autre source connue de puissance. Ceci est connu et ne nécessite pas de figure supplémentaire, le moteur étant remplacé par notamment un vérin en translation, ou un vérin couplé aux moyens mécaniques ci-dessus pour obtenir un mouvement de rotation ou hélicoïdal ; ces modifications élémentaires sont à la portée immédiate de tout homme de métier.

La présente invention concerne tous les mécanismes qui viennent d'être décrits et permettant d'agir sur le galet (C) de blocage de la tête (100) afin de permettre un déclenchement « instantané » de la clé lorsque le couple de consigne est atteint.

L'invention concerne les actionneurs seuls (c'est-à-dire les mécanismes ne comportant pas l'électronique et éventuellement ne comportant pas la source de puissance (moteur, vérin, ou analogue) et éventuellement ne comportant pas les batteries, ainsi que les mécanismes complets prêts à être montés ou assemblés dans un corps de clé dynamométrique ainsi que les clés munies de ces mécanismes, actionneurs et/ou sous ensembles de ces mécanismes ou actionneurs.

L'invention concerne les clés dynamométriques comportant un mécanisme tel que décrit, ainsi que des actionneurs tels que décrits et ainsi que les utilisations des clés ou actionneurs dans les domaines de l'aéronautique, de la construction automobile, de l'industrie spatiale, ferroviaire, et de tout secteur industriel requérant une extrême précision de serrage.

## Revendications

1. **Mécanisme de déclenchement et réenclenchement de clé dynamométrique,** pour montage dans le corps (900) d'une clé dynamométrique du type autorisant une grande cassure par le fait que sa tête **soit** déportée en avant du corps de la clé, et comprenant
- **un mécanisme de blocage/déblocage** d'un moyen de blocage (200) de la tête (100) de serrage de la clé dynamométrique par rapport au corps (900) de la clé, généralement un galet, ledit mécanisme, **caractérisé en ce qu'il comporte** :
- un « **actionneur** » représenté globalement par (500, 600),
- (500) représentant l'actionneur mécanique proprement dit et
- (600) représentant une source de puissance connue, apte à, et adaptée pour, actionner l'actionneur mécanique (500),
- ledit moyen de blocage (200) de la tête étant maintenu en position de clé rigide par un poussoir (300) exerçant par son propre blocage une force d'AR en EV, et étant muni d'un moyen de rappel en translation longitudinale (350), poussoir qui s'oppose à la force (FS) que la tête exerce d'AV en AR sur ledit moyen de blocage (200)
- ledit poussoir coulissant dans ledit corps selon l'axe longitudinal XX du corps de la clé,
- **et caractérisé en ce qu'il comporte**
- un système de déclenchement de type « actionneur » globalement (500), (600)
- **qui est lui-même caractérisé en ce qu'il comporte**
- un ou des moyens mobiles (400) de blocage dudit poussoir en translation longitudinale selon l'axe longitudinal XX de la clé au repos, moyens qui, par translation radiale vers l'INT ou l'EXT, engagent (si leur mouvement est dirigé vers l'INT) ou dégagent (si leur mouvement est dirigé vers l'EXT) la trajectoire > AR et retour AV < en translation longitudinale dudit poussoir dans ledit corps,
- ladite translation radiale des moyens (400) amenant au déclenchement (moyens (400) en position « radiale EXT » c'est-à-dire « dégagés de ladite trajectoire »), la face AR du poussoir de la position (310) vers la position (320) plus en arrière, ce qui permet à la tête (100) de chasser son moyen de blocage (200) et de déclencher,
- et le moyen de rappel (350) ramenant après déclenchement le poussoir en position (310) ce qui ré-enclenche la clé tout en ramenant les moyens de blocage (400) en position « radiale INT » « engagés dans ladite trajectoire », ce qui bloque à nouveau le poussoir (300) et le moyen de blocage (200) de la tête (100) en position de clé « rigide » ;
- ledit actionneur (500) comportant des pièces adaptées pour autoriser ou non le mouvement de translation radiale vers l'INT ou l'EXT des moyens de blocage (400) dans et grâce aux dites pièces adaptées,
- **et étant caractérisé en ce que** lesdits moyens de blocage (400) sont eux- mêmes autorisés à se mouvoir en translation radiale par un mouvement de translation et/ou rotation (donc ***translation, rotation ou mouvement hélicoïdal*)** de pièces mobiles de l'actionneur mécanique (500) en coopération avec ledit mouvement de translation dudit poussoir (300),
- le mouvement des pièces de l'actionneur mécanique (500) étant obtenu par l'action d'une source de puissance (600) elle-même pilotée par une électronique (700), elle-même pilotée par une jauge de contrainte de serrage (800) montée sur la tête (100) et adaptée et réglée pour lui adresser un signal (S) lorsque le couple de serrage de consigne est atteint.

2. **Mécanisme de déclenchement et réenclenchement de clé dynamométrique** selon la revendication 1, pour montage dans le corps (900) d'une clé dynamométrique, et comprenant:
- **un mécanisme de blocage/déblocage** d'un moyen de blocage (200) de la tête (100) de serrage de la clé dynamométrique par rapport au corps (900) de la clé, généralement un galet, ledit mécanisme **étant caractérisé en ce qu'il comporte** :
- un « **actionneur** » représenté globalement par (500, 600),
- (500) représentant l'actionneur mécanique proprement dit et
- (600) représentant une source de puissance connue, apte à, et adaptée pour, actionner l'actionneur mécanique (500),
- un poussoir (300) coulissant selon l'axe longitudinal XX de la clé, et étant muni d'un moyen de rappel en translation longitudinale (350),
- ledit moyen de blocage (200) de la tête étant maintenu dans un logement adapté (LG) ménagé dans la face AR de ladite tête, en position de clé rigide, par la face AV dudit poussoir,
- **et en ce qu'il comporte**
- un système de déclenchement de type « actionneur » globalement (500, 600),
- **qui est lui-même caractérisé en ce qu'il comporte**
- un ou des moyens mobiles (400) de blocage dudit poussoir en translation longitudinale selon l'axe longitudinal XX de la clé au repos,
- lesdits moyens (400) étant aptes à et adaptés pour subir une translation radiale vers l'INT ou l'EXT,
- lesdits moyens (400) étant aptes à et adaptés, en coopération avec les pièces composant l'actionneur mécanique (500), pour engager (si leur mouvement radial est dirigé vers l'INT) ou dégager (si leur mouvement radial est dirigé vers l'EXT) la trajectoire > AR et retour AV < en translation longitudinale dudit poussoir dans ledit corps,
- **et étant caractérisé en ce que** ledit actionneur (500) mécanique proprement dit comporte des pièces mobiles adaptées pour autoriser ou non le mouvement de translation radiale vers l'INT ou l'EXT des moyens de blocage (400) en coopération avec lesdites pièces
- lesdits moyens de blocage (400) sont eux-mêmes bloqués ou libérés radialement par translation et/ou rotation (donc ***translation, rotation ou mouvement hélicoïdal*)** desdites pièces mobiles adaptées de l'actionneur mécanique (500) en coopération avec ledit mouvement de translation dudit poussoir (300),
- les pièces mobiles de l'actionneur (500) et les pièces de blocage (400) étant adaptées pour que l'actionneur mécanique (500) subisse un mouvement de translation, rotation ou hélicoïdal qui autorise, ou forme une cavité autorisant, un mouvement de translation radiale vers l'EXT des pièces de blocage (400) du poussoir (300), pour dégager la trajectoire dudit poussoir, lequel est adapté pour alors coopérer avec lesdites pièces mobiles de l'actionneur (500) pour subir ladite translation vers l'AR,
- l'une des pièces mobiles de l'actionneur (500) étant une douille extérieure mobile coopérant avec un support fixe du coulissement du poussoir, la douille, ledit support et ledit poussoir étant coaxiaux selon l'axe XX,
- ledit moyen de blocage (200) (galet) bloqué par le poussoir et son support fixe étant adapté pour subir alors une translation vers l'AR selon le même axe longitudinal XX que le poussoir et dans un support fixe également coaxial selon l'axe XX, cette translation étant adaptée pour que le moyen de blocage (200) de la tête (généralement un galet) soit éjecté de son logement (LG) de la face AR de la tête, sous la pression que celle-ci exerce sur ledit moyen (200) via les parois du logement (LG) et sous l'action de la force résultant du couple de serrage appliqué.

3. Mécanisme selon la revendication 1 ou 2, **caractérisé en ce que** lesdits moyens (400) sont une ou des billes, de préférence deux ou trois ou 4 à 6 billes, de préférence trois billes.

4. Mécanisme selon l'une quelconque des revendications 1 à 3, **caractérisé en ce que** lesdits moyens de blocage (400) sont des rouleaux ou des troncs de cône placés transversalement, de préférence deux ou trois tels rouleaux ou troncs de cône, ou 4 à 6, de préférence trois tels rouleaux ou troncs de cône.

5. Mécanisme selon l'une quelconque des revendications 1 à 4, **caractérisé en ce que** les billes ou rouleaux ou troncs ou autres types de moyens mobiles de blocage (400) sont répartis dans un plan transversal unique, ou bien répartis dans des plans transversaux distincts.

6. Mécanisme selon la revendication 5, **caractérisé en ce que** la dite répartition est angulairement régulière, par exemple répartition de trois billes séparées angulairement par un arc de cercle de 120°.

7. Mécanisme selon l'une quelconque des revendications 1 à 6, **caractérisé en ce que** ledit actionneur comporte une douille (F) coaxiale avec le corps (900) et mobile en translation et/ou rotation (donc en translation, rotation ou mouvement hélicoïdal vers l'AV et l'AR) coopérant avec un support de poussoir coaxial à la fois au poussoir et à ladite douille.

8. Mécanisme selon l'une quelconque des revendications 1 à 7, **caractérisé en ce que** le mouvement desdits moyens de blocage (400) est globalement dirigé vers l'EXT pour dégager la trajectoire dudit poussoir (300) ou inversement vers l'INT pour engager ladite trajectoire et réenclencher la clé.

9. Mécanisme selon l'une quelconque des revendications 1 à 8, **caractérisé en ce que** ledit mouvement de l'actionneur (500) et notamment de ladite douille (F) est soit une translation AV/AR soit une translation radiale vers l'EXT ou l'INT, soit une combinaison (mouvement hélicoïdal vers l'EXT ou l'INT).

10. Mécanisme selon l'une quelconque des revendications 1 à 9, **caractérisé en ce que** le moyen de rappel (350) est un ressort de rappel selon le mode préféré de réalisation.

11. **Mécanisme selon l'une quelconque des revendications 1 à 10, caractérisé en ce qu'il** comporte :
- à l'intérieur, et coaxial avec l'axe longitudinal XX, un poussoir (B) (300) central de forme généralement cylindrique, ou éventuellement de section octogonale ou carrée ou triangulaire ou analogue, capable de coulisser longitudinalement dans le corps (F, 900) de la clé,
- qui d'une part subit à son extrémité AV (40) la force (FS) transmise par la tête (non représentée) au galet (C) (200) de blocage de la tête et dudit poussoir, avec lequel il est en contact, la force (FS) résultant du couple de serrage appliqué, avec transmission par la tête, de manière connue,
- qui d'autre part comporte un ressort de rappel (G, 350) du poussoir exerçant sur une partie AV (45) (et/ou AR) du poussoir une force de rappel contraire à ladite poussée ;
- vers l'extérieur et adjacent à la surface extérieure 50 dudit poussoir, un support de poussoir (A) monté fixe sur la tête de la clé, concentrique /coaxial avec ledit poussoir, support dans lequel coulisse ledit poussoir,
- et à l'extérieur dudit support de poussoir une douille (F, 500) de blocage concentrique/coaxiale de la partie AR dudit poussoir et dudit support (A) de poussoir, douille (F) dont la surface intérieure (60) est adjacente à la surface extérieure (70) dudit support de poussoir,
- ladite douille de blocage (F) étant montée coulissante en translation et/ou mobile en rotation (mouvement de translation, rotation ou hélicoïdal vers l'AV et l'AR)
- le tout par rapport à J'axe longitudinal XX du corps de la clé,
- et **en ce que**,
- ledit poussoir comporte un logement (L1) dans sa surface extérieure (50), adapté pour recevoir une partie dite intérieure (E i) d'une bille de blocage (E, 400),
- ledit support de poussoir (A) comporte un logement (L2) traversant et adapté pour recevoir la partie dite médiane (E m) de ladite bille,
- et ladite douille de blocage (F) comporte dans sa surface intérieure (60) un logement (L3) adapté à recevoir la partie dite extérieure (E e) de ladite bille,
- ce logement (L3) étant décalé en translation et/ou en rotation par rapport à ladite partie extérieure de la bille lorsque la clé est en position de blocage dite clé rigide,
- et ce logement (L3) venant se positionner en coïncidence avec la partie extérieure de ladite bille, par translation et/ou rotation de ladite douille de blocage par rapport au support de poussoir, en position de déclenchement ou de « cassure »
- ladite bille étant logée dans les logements (L1) du poussoir et (L2) du support de poussoir en position de blocage de la clé, son occupation du logement (L1) empêchant donc le poussoir de se mouvoir en translation,
- et ladite bille étant logée dans les logements (L2) et (L3) lorsque ledit logement (L3) vient en coïncidence avec ledit logement (L2), par le fait que, sous la poussée du galet, et par la mise en coïncidence des logements (L3) et (L2), le poussoir a chassé ladite bille du logement (L1), ce qui autorise la translation du poussoir et donc le déblocage ou déclenchement ou cassure de la clé,
- et **en ce que** ladite clé comporte encore un moyen (500), et (600) (source de puissance, moteur ou vérin), capable d'agir en translation et/ou en rotation sur l'AR de ladite douille de blocage, afin de mettre les logements (L3) et (L2) en coïncidence et donc débloquer la clé,
- ledit moyen (500, 600) étant commandé par une électronique (700) elle-même activée par un signal (S) de « couple de consigne atteint » émis par une jauge de contrainte (800) montée sur la tête de ladite clé.

12. Mécanisme selon l'une quelconque des revendications 1 à 11, **caractérisé en ce que** qu'une motorisation (600) pilotée par une électronique (700) (elle-même activée par ledit signal (S)) actionne un actionneur du type système de biellettes (500) (500 a et 500 b), le mouvement des biellettes (500 a et b) autour des pivots (500 (c)) et (500 (d)) étant adapté en cinématique, géométrie et dimensions pour provoquer une poussée d'AR en AV de la douille de blocage (F) (solidaire du pivot (500 (d)) ) ce qui amène le logement (L3) en coïncidence avec le logement L2, la force appliquée sur le galet (C) par le serrage et transmise au poussoir, faisant reculer ce dernier, ce qui chasse la bille (E, 400) vers le logement (L3) et libère la trajectoire du poussoir vers l'AR, ce qui à son tour autorise le galet de blocage de tête (C) à reculer, ce qui à son tour permet à la tête de pivoter libre autour du pivot (3) (instant du déclenchement ou déverrouillage de la clé).

13. Mécanisme selon l'une quelconque des revendications 1 à 12, **caractérisé en ce que** ledit moyen (500, 600) d'action sur ladite douille de blocage (F) comporte un moyen (600) (source de puissance) de type électro-mécanique / hydraulique motorisé comme un moteur ou un vérin hydraulique ou à gaz, et un moyen (500) (actionneur proprement dit) de transmission de l'action du moyen (600) à l'actionneur (500) par des moyens mécaniques adaptés en cinématique, géométrie et dimensions.

14. Mécanisme selon l'une quelconque des revendications 1 à 13, **caractérisé en ce que** l'activateur (500, 600) entraîne un mouvement de coulissement (ou translation) de la douille de blocage (F) vers l'AV, le poussoir restant fixe car, au moment précis et très fugace de l'activation, la force (FS) s'applique toujours sur le galet (C),
- ce qui a amené le logement (L3) en coïncidence avec le logement (L2),
- la force (FS) appliquée au poussoir via le galet de blocage de tête (C) pouvant alors faire reculer en translation ou coulissement le poussoir (B), celui-ci pouvant à son tour déplacer ou chasser le moyen de blocage du poussoir (E, 400), notamment des billes comme décrit ci-dessus, du fait que ledit moyen (E, 400) (billes notamment) est monté libre ou « flottant » dans les logements L1 et L2 (et maintenant en face de L3) et n'est donc muni d'aucun moyen de résistance à son déplacement vers L3,
- le moyen (E, 400) (notamment, billes) cessant simultanément alors d'engager la trajectoire du poussoir (B) ce qui autorise le coulissement du poussoir vers l'AR,
- le galet (C) de blocage de tête pouvant donc simultanément reculer sous l'action de la force (FS),
- ce qui permet à la tête d'éjecter ce galet (C) de son logement (LG) car la force (FS) est supérieure à la force de rappel du moyen de rappel (H, 350) (notamment, un ressort de rappel),
- la tête, qui n'est alors plus bloquée par le galet (C), pouvant alors pivoter librement autour du pivot (3),
- ceci correspondant au « déclenchement » ou « cassure ».

15. Mécanisme selon l'une quelconque des revendications 1 à 14, **caractérisé en ce que** les dimensions, formes et de manière générale les géométries et cinématiques de toutes les pièces et logements intervenant dans les processus cinématiques intervenant dans lesdits mécanismes sont « adaptées » de telle sorte que ces pièces et logements puissent se mouvoir et coopérer.

16. Mécanisme selon la revendication 15, **caractérisé en ce que** la position du logement (L3) dans la douille (F) sera déterminée par l'amplitude du mouvement vers l'AV (MVT) de ladite douille sous l'action de l'actionneur (500, 600), ladite position et ladite amplitude étant coordonnées pour que (L3) vienne en coïncidence au dessus de (L2).

17. Mécanisme selon la revendication 15 ou 16, **caractérisé en ce que** le volume et la géométrie des logements (L1), (L2) et (L3) devront être 1/ définis et 2/ coordonnés afin que la bille (400) (ou plus généralement le moyen de blocage du poussoir (E)) puisse en position de clé rigide se loger dans L1+L2 sans s'opposer au mouvement ni du poussoir (B) ni de la douille (F) et, en position de déclenchement, puisse être facilement chassée vers (L2) et (L3) et être logée entièrement dans (L2) et (L3) sans pouvoir s'opposer au mouvement du poussoir (B) vers l'AR.

18. Mécanisme selon l'une quelconque des revendications 15 à 17, **caractérisé en ce que** la forme et les dimensions du moyen (E) de blocage du poussoir devront permettre d'assurer un logement successivement dans les logements L1+L2 puis L2+L3, et un déplacement aisé (notamment avec le moins possible de friction avec les pièces) d'une position vers l'autre, puis mouvement inverse au réenclenchement.

19. Mécanisme selon l'une quelconque des revendications 15 à 18, **caractérisé en ce que** la forme du logement (L1) est étudiée pour faciliter le déplacement par le poussoir du moyen E (billes notamment) de sa position L1+L2 vers sa position dans L2+L3, puis mouvement inverse au ré-enclenchement.

20. Mécanisme selon l'une quelconque des revendications 15 à 19, **caractérisé en ce qu'**une géométrie préférée pour le logement (L1) correspond à un logement à double pente, relativement forte sur l'AR du logement pour faciliter l'éjection du moyen (E) vers L2+L3, et moins forte vers l'AV du logement, pour faciliter un retour progressif facile du moyen (E) vers (L1), ce logement étant lui-même adapté à la forme du moyen de blocage, ici une bille.

21. Mécanisme selon l'une quelconque des revendications 15 à 20, **caractérisé en ce que** les logements (L1), (L2) et (L3) doivent être adaptés pour recevoir, et maintenir avec précision mais sans serrer, le ou les moyens (E, 400) comme des billes.

22. Mécanisme selon la revendication 11 et selon l'une quelconque des revendications 15 à 21, **caractérisé en ce que** les pièces de l'actionneur (500, 600), notamment les dimensions, géométries et cinématique des biellettes (500(a) et (b)) ainsi que l'emplacement de leurs pivots (500(c) et (d)) seront adaptées afin que l'amplitude et la puissance du mouvement (MVT) correspondent à celles des autres pièces constitutives du « mécanisme » ;

23. Mécanisme selon l'une quelconque des revendications 1 à 22, **caractérisé en ce que** le moyen de rappel (H, 350), notamment un ressort de rappel, devra exercer une résistance suffisamment inférieure à la force (FS) pour que le poussoir puisse reculer « instantanément », mais suffisante pour ramener rapidement ledit poussoir en position après le déclenchement.

24. Mécanisme selon l'une quelconque des revendications 1 à 13 et 15 à 23, **caractérisé en ce qu'**il opère « avec rotation » ou bien mouvement hélicoïdal (de la douille (F)).

25. Mécanisme selon l'une quelconque des revendications 1 à 24, **caractérisé en ce que** le logement (L3) décalé longitudinalement est remplacé par un logement (L4) décalé angulairement dans le plan des moyens (E, 400), par exemple des billes (400).

26. Mécanisme selon l'une quelconque des revendications 1 à 25, **caractérisé en ce que** le logement ménagé dans la surface intérieure de la douille (F) est une gorge (L4) longitudinale et décalée angulairement par rapport à la bille correspondante.

27. Mécanisme selon la revendication 26, **caractérisé en ce que** ladite gorge (L4) ou bien court tout le long de la douille (le long d'une génératrice) pour une plus grande facilité d'usinage ou bien ladite gorge est limitée à une portion (L5) de gorge identiquement décalée mais dont la longueur se limite à une longueur qui suffit à recevoir la bille correspondante.

28. Mécanisme selon l'une quelconque des revendications 25 à 27, **caractérisé en ce que** l'actionneur fait pivoter la douille (F), la gorge longitudinale (L4) décalée angulairement, ou la portion (L5) de gorge longitudinale décalée angulairement au niveau des billes, va venir en coïncidence avec la partie supérieure de la bille considérée, la bille (400) est chassée par le poussoir (B) vers la gorge (L4) ou la portion de gorge (L5), et libère la trajectoire du poussoir.

29. Mécanisme selon l'une quelconque des revendications 24 à 28, **caractérisé en ce qu'**il opère en « **mode hélicoïdal** » dans lequel la douille et son logement (L3), (L4) ou (L5) suivent un mouvement hélicoïdal vers l'avant sous l'action de l'actionneur (500, 600), le logement (L3) ou (L4) ou (L5) étant donc décalé à la fois en translation et en rotation comme dans le second mode.

30. Mécanisme selon l'une quelconque des revendications 24 à 29, **caractérisé en ce que** la douille de blocage (F) comporte une gorge longitudinale (L4) (qui court sur toute une génératrice de la face intérieure arrière de la douille)

31. Mécanisme selon l'une quelconque des revendications 24 à 30, **caractérisé en ce que** en position enclenchée ou clé rigide, il existe un décalage angulaire ANG entre la position (repère) de la bille logée dans (L1) et (L2), et la gorge (L4) et **en ce que**, au déclenchement, la douille pivote de ce même décalage angulaire vers la bille considérée, ladite bille va être chassée de (L1) par le mouvement de translation du poussoir B et va se loger dans (L2) et (L4), libérant ainsi totalement le poussoir vers l'AR ce qui permet au galet (C) de reculer et à la clé de déclencher.

32. Mécanisme selon l'une quelconque des revendications 1 à 30, **caractérisé en ce qu'**il comporte un actionneur agit sur la douille (F) en rotation à l'aide d'un moteur (M) en prise directe par son axe (800) relié mécaniquement à l'AR de la douille (F).

33. Mécanisme selon l'une quelconque des revendications 1 à 30, **caractérisé en ce qu'**il comporte un actionneur agit sur la douille (F) selon un mouvement hélicoïdal et le moteur M agit sur la douille par un axe fileté (820) relié mécaniquement à la face AR de la douille (F), le logement (L4) qui peut être une gorge ou une portion de gorge est décalé par rapport à une bille considérée à la fois angulairement et vers l'AR du plan de la bille.

34. Mécanisme selon l'une quelconque des revendications 1 à 30, **caractérisé en ce qu'**il comporte un actionneur qui agit sur la douille (F) selon un mouvement hélicoïdal, avec un moteur (M) monté en prise directe par un axe ou arbre (800) dans la douille (F) qui est une « douille hélicoïdale », comportant un module (L) en deux parties comportant une gorge (830) traversante diagonale qui guide un picot (840), le picot obligeant la douille (F) à suivre un mouvement hélicoïdal lorsqu'il est entraîné en rotation en suivant la gorge diagonale (830).

35. Mécanisme selon l'une quelconque des revendications 1 à 30, **caractérisé en ce qu'**il comporte un actionneur qui actionne la douille (F) en translation par une prise directe (820) qui est un axe ou arbre fileté monté vissé dans la douille (F), l'élément support (A) comportant un axe (840 (a)) venant se loger dans la face AV de ladite douille (F) dans une gorge adaptée (840 (b)) ce qui permet de bloquer le mouvement en rotation de la douille et donc d'obtenir un mouvement de translation simple.

36. Mécanisme selon l'une quelconque des revendications 1 à 30, **caractérisé en ce qu'**il comporte un actionneur à inertie comportant un moteur (M) à masse ou masselotte (860) d'inertie montée sur l'arbre ou axe moteur (800), la douille (F) comportant un picot ou goupille traversant (870) en regard du plan de ladite masselotte, ladite masselotte (860) venant frapper ledit picot ou goupille (870) après rotation, l'inertie faisant tourner la douille (F) d'un déplacement angulaire ANG mettant le logement (L3) en coïncidence avec la bille considérée.

37. Mécanisme selon l'une quelconque des revendications 1 à 30, **caractérisé en ce qu'**il comporte un actionneur avec mécanisme percuteur, où le moteur (M) actionne un axe ou arbre (800) qui comporte un pignon à renvoi d'angle (880) qui engrène un pignon tronqué (890) monté sur un support (940), lequel pignon tronqué entraîne un percuteur (920), un tour complet du moteur permettant de déplacer le percuteur (920) vers l'AR et d'emmagasiner une énergie par compression dans le ressort (930) monté autour du percuteur (920), lequel percuteur n'étant plus tenu lorsque le tour du moteur est achevé, le ressort restituant alors l'énergie à la douille de blocage F et va la déplacer en translation simple.

38. Clé dynamométrique **caractérisée en ce qu'**elle comporte un mécanisme selon l'une quelconque des revendications 1 à 37.

39. Utilisation d'une clé selon la revendication 38 dans les domaines de l'aéronautique, de la construction automobile, de l'industrie spatiale, ferroviaire, et de tout secteur industriel requérant une extrême précision de serrage.

## Patentansprüche

1. Mechanismus zum Auslösen und Wiedereinrasten eines Drehmomentschlüssels für eine Montage in den Körper (900) eines Drehmomentschlüssels des Typs, der aufgrund der Tatsache, dass sein Kopf vor dem Körper des Schlüssels versetzt ist, einen großen Bruch gestattet, und umfasst:
- einen Verriegelungs-/Entriegelungsmechanismus eines Verriegelungsmittels (200) des Spannkopfs (100) des Drehmomentschlüssels in Bezug auf den Körper (900) des Schlüssels, allgemein eine Rolle, wobei der Mechanismus **dadurch gekennzeichnet ist, dass** er aufweist:
- einen "Aktuator", der global durch (500, 600) dargestellt ist,
- wobei (500) den eigentlichen mechanischen Aktuator darstellt und
- (600) eine bekannte Kraftquelle darstellt, die imstande und geeignet ist, den mechanischen Aktuator (500) zu betätigen,
- wobei das Verriegelungsmittel (200) des Kopfs von einem Drücker (300) in starrer Schlüsselposition gehalten wird, der durch seine eigene Verriegelung eine AR-Kraft in EV ausübt und mit einem Rückstellmittel in Längstranslation (350) versehen ist, wobei der Drücker der Kraft (FS) entgegenwirkt, die der Kopf von AV nach AR auf das Verriegelungsmittel (200) ausübt,
- wobei der Drücker im Körper gemäß der Längsachse XX des Körpers des Schlüssels gleitet,
- und **dadurch gekennzeichnet, dass** er aufweist
- ein Auslösesystem vom Typ "Aktuator" global (500), (600)
- das selbst **dadurch gekennzeichnet ist, dass** es aufweist
- ein oder bewegliche Verriegelungsmittel (400) des Drückers in Längstranslation gemäß der Längsachse XX des Schlüssels in Ruhe, wobei die Mittel durch Radialtranslation nach INT oder EXT den Weg > AR und zurück AV < in Längstranslation des Drückers im Körper blockieren (wenn ihre Bewegung nach INT gerichtet ist) oder freigeben (wenn ihre Bewegung nach EXT gerichtet ist),
- wobei die Radialtranslation der Mittel (400) beim Auslösen (Mittel (400) in "radialer EXT-Position", d. h. "Wegfreigabe") die AR-Seite des Drückers aus der Position (310) in die Position (320) weiter nach hinten führt, so dass der Kopf (100) sein Verriegelungsmittel (200) ausstoßen und auslösen kann,
- und das Rückstellmittel (350) nach dem Auslösen den Drücker in Position (310) zurückführt, wodurch der Schlüssel zurückgestellt wird und dabei die Verriegelungsmittel (400) in "radiale INT-Position" "Wegblockade" zurückführt, wodurch der Drücker (300) erneut verriegelt wird, und das Verriegelungsmittel (200) des Kopfs (100) in "starre" Schlüsselposition;
- wobei der Aktuator (500) Teile aufweist, die geeignet sind, die radiale Translationsbewegung nach INT oder EXT der Verriegelungsmittel (400) in und dank der geeigneten Teile zu gestatten oder nicht,
- und **dadurch gekennzeichnet ist, dass** sich die Verriegelungsmittel (400) selbst durch eine Translations- und/oder Rotationsbewegung (also Translation, Rotation oder Schraubenbewegung) beweglicher Teile des mechanischen Aktuators (500) im Zusammenwirken mit der Translationsbewegung des Drückers (300) in Radialtranslation bewegen können,
- wobei die Bewegung der Teile des mechanischen Aktuators (500) durch das Wirken einer Kraftquelle (600) erhalten wird, die selbst durch eine Elektronik (700) gesteuert wird, die selbst von einer Spannkraftmesseinrichtung (800) gesteuert wird, die auf dem Kopf (100) angebracht ist und geeignet und eingestellt ist, um ihm ein Signal (S) zu übermitteln, wenn das Soll-Anziehdrehmoment erreicht ist.

2. Mechanismus zum Auslösen und Wiedereinrasten eines Drehmomentschlüssels nach Anspruch 1 für eine Montage in den Körper (900) eines Drehmomentschlüssels und umfassend:
- einen Verriegelungs-/Entriegelungsmechanismus eines Verriegelungsmittels (200) des Spannkopfs (100) des Drehmomentschlüssels in Bezug auf den Körper (900) des Schlüssels, allgemein eine Rolle, wobei der Mechanismus **dadurch gekennzeichnet ist, dass** er aufweist:
- einen "Aktuator", der global durch (500, 600) dargestellt ist,
- wobei (500) den eigentlichen mechanischen Aktuator darstellt und
- (600) eine bekannte Kraftquelle darstellt, die imstande und geeignet ist, den mechanischen Aktuator (500) zu betätigen,
- einen Drücker (300), der gemäß der Längsachse XX des Schlüssels gleitet und mit einem Rückstellmittel in Längstranslation (350) versehen ist,
- wobei das Verriegelungsmittel (200) des Kopfs in einer geeigneten Aufnahme (LG), die in der AR-Seite des Kopfs eingerichtet ist, in starrer Schlüsselposition von der AV-Seite des Drückers gehalten wird,
- und dass er aufweist
- ein Auslösesystem vom Typ "Aktuator" global (500, 600),
- das selbst **dadurch gekennzeichnet ist, dass** es aufweist
- ein oder bewegliche Verriegelungsmittel (400) des Drückers in Längstranslation gemäß der Längsachse XX des Schlüssels in Ruhe,
- wobei die Mittel (400) imstande und geeignet sind, eine Radialtranslation nach INT oder EXT zu erfahren,
- wobei die Mittel (400) imstande und geeignet sind, im Zusammenwirken mit den Teilen, die den mechanischen Aktuator (500) bilden, den Weg > AR und zurück AV < in Längstranslation des Drückers im Körper zu blockieren (wenn ihre radiale Bewegung nach INT gerichtet ist) oder freizugeben (wenn ihre Bewegung nach EXT gerichtet ist),
- und **dadurch gekennzeichnet ist, dass** der eigentliche mechanische Aktuator (500) bewegliche Teile aufweist, die geeignet sind, die radiale Translationsbewegung nach INT oder EXT der Verriegelungsmittel (400) im Zusammenwirken mit den Teilen zu gestatten oder nicht,
- wobei die Verriegelungsmittel (400) selbst durch Translation und/oder Rotation (also Translation, Rotation oder Schraubenbewegung) der geeigneten beweglichen Teile des mechanischen Aktuators (500) im Zusammenwirken mit der Translationsbewegung des Drückers (300) radial blockiert oder freigegeben sind,
- wobei die beweglichen Teile des Aktuators (500) und die Verriegelungsteile (400) geeignet sind, dass der mechanische Aktuator (500) eine Translations-, Rotations- oder Schraubenbewegung erfährt, die einen Hohlraum gestattet oder bildet, der eine radiale Translationsbewegung der Verriegelungsteile (400) des Drückers (300) nach EXT gestattet, um den Weg des Drückers freizugeben, der geeignet ist, um dann mit den beweglichen Teilen des Aktuators (500) zusammenzuwirken, um die Translation nach AR zu erfahren,
- wobei das eine der beweglichen Teile des Aktuators (500) eine bewegliche äußere Hülse ist, die mit einem festen Gleithalter des Drückers zusammenwirkt, wobei die Hülse, der Halter und der Drücker gemäß der Achse XX koaxial sind,
- wobei das Verriegelungsmittel (200) (Rolle), verriegelt durch den Drücker und dessen festen Halter geeignet ist, dann eine Translation nach AR gemäß derselben Längsachse XX wie der Drücker zu erfahren und in einem festen Halter, der ebenfalls koaxial gemäß der Achse XX ist, wobei diese Translation geeignet ist, das Verriegelungsmittel (200) des Kopfs (generell eine Rolle) aus dessen Aufnahme (LG) auf der AR-Seite des Kopfs unter dem Druck auszustoßen, den dieser auf das Mittel (200) über die Wände der Aufnahme (LG) und unter der Wirkung der Kraft ausübt, die aus dem angewendeten Anziehdrehmoment resultiert.

3. Mechanismus nach Anspruch 1 oder 2, **dadurch gekennzeichnet, dass** die Mittel (400) eine oder Kugeln, vorzugsweise zwei oder drei oder 4 bis 6 Kugeln, vorzugsweise drei Kugeln sind.

4. Mechanismus nach einem der Ansprüche 1 bis 3, **dadurch gekennzeichnet, dass** die Verriegelungsmittel (400) quer platzierte Walzen oder Kegelstümpfe sind, vorzugsweise zwei oder drei derartige Walzen oder Kegelstümpfe, oder 4 bis 6, vorzugsweise drei derartige Walzen oder Kegelstümpfe.

5. Mechanismus nach einem der Ansprüche 1 bis 4, **dadurch gekennzeichnet, dass** die Kugeln oder Walzen oder Stümpfe oder andere Typen beweglicher Verriegelungsmittel (400) in einer einzigen transversalen Ebene verteilt sind oder in unterschiedlichen transversalen Ebenen verteilt sind.

6. Mechanismus nach Anspruch 5, **dadurch gekennzeichnet, dass** die Verteilung winklig gleichmäßig ist, beispielsweise Verteilung von drei Kugeln separat winklig auf einem Kreisbogen um 120°.

7. Mechanismus nach einem der Ansprüche 1 bis 6, **dadurch gekennzeichnet, dass** der Aktuator eine Hülse (F) aufweist, die mit dem Körper (900) koaxial und im Zusammenwirken mit einem Drückerhalter, der sowohl zum Drücker als auch der Hülse koaxial ist, translatorisch und/oder rotatorisch (also Translation, Rotation oder Schraubenbewegung nach AV und AR) beweglich ist.

8. Mechanismus nach einem der Ansprüche 1 bis 7, **dadurch gekennzeichnet, dass** die Bewegung der Verriegelungsmittel (400) global nach EXT gerichtet ist, um den Weg des Drückers (300) freizugeben oder umgekehrt nach INT, um den Weg zu blockieren und den Schlüssel wieder einzurasten.

9. Mechanismus nach einem der Ansprüche 1 bis 8, **dadurch gekennzeichnet, dass** die Bewegung des Aktuators (500) und insbesondere der Hülse (F) entweder eine Translation AV/AR oder eine Radialtranslation nach EXT oder INT oder eine Kombination (Schraubenbewegung nach EXT oder INT) ist.

10. Mechanismus nach einem der Ansprüche 1 bis 9, **dadurch gekennzeichnet, dass** das Rückstellmittel (350) eine Rückstellfeder nach der bevorzugten Ausführungsform ist.

11. Mechanismus nach einem der Ansprüche 1 bis 10, **dadurch gekennzeichnet, dass** er aufweist:
- innen und koaxial mit der Längsachse XX einen allgemein zylindrischen oder eventuell mit einem achteckigen oder quadratischen oder dreieckigen oder analogen Querschnitt zentralen Drücker (B) (300), der imstande ist, längs im Körper (F, 900) des Schlüssels zu gleiten,
- der zum einen an seinem Ende AV (40) die Kraft (FS) erfährt, die von dem (nicht dargestellten) Kopf an die Verriegelungsrolle (C) (200) des Kopfs und des Drückers übertragen wird, mit dem er in Kontakt ist, wobei die Kraft (FS) aus dem angewendeten Anziehdrehmoment mit Übertragung durch den Kopf resultiert, in bekannter Weise,
- der zum anderen eine Rückstellfeder (G, 350) des Drückers aufweist, die auf einen Teil AV (45) (und/oder AR) des Drückers eine Rückstellkraft entgegen dem Druck ausübt;
- nach außen und neben der Außenfläche 50 des Drückers, einen Drückerhalter (A), der fest auf dem Kopf des Schlüssels angebracht ist, konzentrisch/koaxial mit dem Drücker, wobei der Drücker in dem Halter gleitet,
- und außerhalb des Drückerhalters eine konzentrische/koaxiale Verriegelungshülse (F, 500) des Teils AR des Drückers und des Drückerhalters (A), wobei die Innenfläche (60) der Hülse (F) neben der Außenfläche (70) des Drückerhalters ist,
- wobei die Verriegelungshülse (F) translatorisch gleitend und/oder rotatorisch beweglich (Translations- Rotations- oder Schraubenbewegung nach AV und AR) angebracht ist,
- das alles in Bezug auf die Längsachse XX des Körpers des Schlüssels,
- und dass
- der Drücker eine Aufnahme (L1) in seiner Außenfläche (50) aufweist, die zur Aufnahme eines Innenteils (E i) einer Verriegelungskugel (E, 400) geeignet ist,
- der Drückerhalter (A) eine durchgängige Aufnahme (L2) aufweist, die geeignet ist, den Mittelteil (E m) der Kugel aufzunehmen,
- und die Verriegelungshülse (F) in ihrer Innenfläche (60) eine Aufnahme (L3) aufweist, die geeignet ist, den Außenteil (E e) der Kugel aufzunehmen,
- wobei diese Aufnahme (L3) translatorisch und/oder rotatorisch in Bezug auf den Außenteil der Kugel versetzt ist, wenn der Schlüssel in Verriegelungsposition, bezeichnet als starrer Schlüssel, ist,
- und sich diese Aufnahme (L3) durch Translation und/oder Rotation der Verriegelungshülse in Bezug auf den Drückerhalter in Übereinstimmung mit dem Außenteil der Kugel in Auslöse- oder "Bruchposition" platziert,
- wobei die Kugel in Verriegelungsposition des Schlüssels in den Aufnahmen (L1) des Drückers und (L2) des Drückerhalters untergebracht ist, wobei deren Belegung der Aufnahme (L1) verhindert, dass sich der Drücker translatorisch bewegt,
- und die Kugel in den Aufnahmen (L2) und (L3) untergebracht ist, wenn die Aufnahme (L3) in Übereinstimmung mit der Aufnahme (L2) dadurch kommt, dass aufgrund des Drucks der Rolle und durch in Übereinstimmung versetzen der Aufnahmen (L3) und (L2) der Drücker die Kugel aus der Aufnahme (L1) gedrückt hat, was die Translation des Drückers und damit das Entriegeln oder das Auslösen oder den Bruch des Schlüssels gestattet,
- und dass der Schlüssel weiterhin ein Mittel (500), und (600) (Kraftquelle, Motor oder Zylinder) aufweist, das imstande ist, translatorisch und/oder rotatorisch auf AR der Verriegelungshülse zu wirken, um die Aufnahmen (L3) und (L2) in Übereinstimmung zu bringen und demzufolge den Schlüssel zu entriegeln,
- wobei das Mittel (500, 600) von einer Elektronik (700) gesteuert wird, die selbst von einem "Sollmoment-erreicht-Signal" (S) aktiviert wird, das von einer Kraftmesseinrichtung (800) gesendet wird, die auf dem Kopf des Schlüssels angebracht ist.

12. Mechanismus nach einem der Ansprüche 1 bis 11, **dadurch gekennzeichnet, dass** eine Motorisierung (600), die von einer Elektronik (700) gesteuert wird (die selbst von dem Signal (S) aktiviert wird), einen Aktuator vom Typ Pleuelstangensystem (500) (500a und 500b) betätigt, wobei die Bewegung der Pleuelstangen (500a und b) um Drehzapfen (500 (c)) und (500 (d)) kinematisch, geometrisch und abmessungsmäßig geeignet ist, einen Druck der Verriegelungshülse (F) (mit dem Drehzapfen (500 (d)) fest verbunden) von AR in AV auszulösen, wodurch die Aufnahme (L3) in Übereinstimmung mit der Aufnahme L2 geführt wird, wobei die auf die Rolle (C) durch Spannen ausgeübte und an den Drücker übertragene Kraft bewirkt, dass sich dieser zurückzieht, wodurch die Kugel (E, 400) in Richtung der Aufnahme (L3) gedrückt wird und den Weg des Drückers nach AR freigibt, wodurch es wiederum der Kopfverriegelungsrolle (C) gestattet ist, sich zurückzuziehen, wodurch wiederum der Kopf frei um den Drehzapfen (3) drehen kann (Moment des Auslösens oder Entriegelns des Schlüssels).

13. Mechanismus nach einem der Ansprüche 1 bis 12, **dadurch gekennzeichnet, dass** das Betätigungsmittel (500, 600) der Verriegelungshülse (F) ein motorisiertes elektromechanisches/hydraulisches Mittel (600) (Kraftquelle) wie einen Motor oder einen Hydraulik- oder Gaszylinder und ein Übertragungsmittelmittel (500) (den eigentlichen Aktuator) der Aktion des Mittels (600) auf den Aktuator (500) anhand kinematisch, geometrisch und abmessungsmäßig geeigneter mechanischer Mittel aufweist.

14. Mechanismus nach einem der Ansprüche 1 bis 13, **dadurch gekennzeichnet, dass** der Aktivator (500, 600) eine Gleit- (oder Translations-)Bewegung der Verriegelungshülse (F) nach AV bewirkt, wobei der Drücker fest bleibt, da genau in dem sehr kurzen Moment der Aktivierung die Kraft (FS) immer auf die Rolle (C) wirkt,
- wodurch die Aufnahme (L3) in Übereinstimmung mit der Aufnahme (L2) geführt wurde,
- wobei die auf den Drücker über die Kopfverriegelungsrolle (C) angewendete Kraft (FS) dann den Drücker (B) translatorisch oder gleitend zurückfahren kann, der seinerseits das Verriegelungsmittel aus dem Drücker (E, 400) verlagern oder entfernen kann, insbesondere Kugeln, wie oben beschrieben, da das Mittel (E, 400) (insbesondere Kugeln) frei oder "schwimmend" in den Aufnahmen L1 und L2 angebracht ist (und jetzt gegenüber von L3) und demzufolge mit keinem Mittel versehen ist, das sich seiner Verlagerung nach L3 widersetzt,
- das Mittel (E, 400) (insbesondere Kugeln) dann gleichzeitig aufhören, den Weg des Drückers (B) zu blockieren, so dass der Drücker nach AR gleiten kann,
- die Kopfverriegelungsrolle (C) jetzt gleichzeitig unter der Wirkung der Kraft (FS) zurücksetzen kann,
- so dass der Kopf diese Rolle (C) aus ihrer Aufnahme (LG) auswerfen kann, da die Kraft (FS) größer als die Rückstellkraft des Rückstellmittels (H, 350) (insbesondere eine Rückstellfeder) ist,
- wobei der Kopf, der jetzt nicht mehr von der Rolle (C) blockiert ist, jetzt frei um den Drehzapfen (3) drehen kann,
- was dem "Auslösen" oder "Bruch" entspricht.

15. Mechanismus nach einem der Ansprüche 1 bis 14, **dadurch gekennzeichnet, dass** die Abmessungen, Formen und ganz allgemein die Geometrie und Kinematik aller Teile und Aufnahmen, die bei den kinematischen Prozessen der Mechanismen eine Rolle spielen, derart "angepasst" sind, dass sich diese Teile und Aufnahmen bewegen und zusammenwirken können.

16. Mechanismus nach Anspruch 15, **dadurch gekennzeichnet, dass** die Position der Aufnahme (L3) in der Hülse (F) von der Bewegungsamplitude nach AV (MVT) der Hülse unter der Wirkung des Aktuators (500, 600) bestimmt wird, wobei die Position und die Amplitude koordiniert sind, damit (L3) oberhalb von (L2) in Übereinstimmung kommt.

17. Mechanismus nach Anspruch 15 oder 16, **dadurch gekennzeichnet, dass** das Volumen und die Geometrie der Aufnahmen (L1), (L2) und (L3) 1/ definiert und 2/ koordiniert sein müssen, damit die Kugel (400) (oder allgemeiner das Verriegelungsmittel des Drückers (E)) in starrer Schlüsselposition in L1+L2 aufgenommen werden kann, ohne die Bewegung weder des Drückers (B) noch der Hülse (F) zu behindern und in Auslöseposition leicht nach (L2) und (L3) entfernt und vollständig in (L2) und (L3) aufgenommen werden kann, ohne die Bewegung des Drückers (B) nach AR zu behindern.

18. Mechanismus nach einem der Ansprüche 15 bis 17, **dadurch gekennzeichnet, dass** die Form und die Abmessungen des Verriegelungsmittels (E) des Drückers eine schrittweise Aufnahme in den Aufnahmen L1+L2 dann L2+L3 und eine problemlose Verlagerung (insbesondere mit so wenig Reibung mit den Teilen wie möglich) aus einer Position in die andere, dann die umgekehrte Wiedereinrastbewegung, ermöglichen müssen.

19. Mechanismus nach einem der Ansprüche 15 bis 18, **dadurch gekennzeichnet, dass** die Form der Aufnahme (L1) eingerichtet ist, um die Verlagerung des Mittels E (insbesondere Kugeln) aus seiner Position L1+L2 in seiner Position in L2+L3 durch den Drücker, dann die umgekehrte Wiedereinrastbewegung zu erleichtern.

20. Mechanismus nach einem der Ansprüche 15 bis 19, **dadurch gekennzeichnet, dass** eine bevorzugte Geometrie für die Aufnahme (L1) einer Aufnahme mit doppelter, auf AR der Aufnahme relativ starker Neigung entspricht, um das Auswerfen des Mittels (E) nach L2+L3 zu erleichtern, und weniger starken nach AV der Aufnahme, um eine leichte schrittweise Rückkehr des Mittels (E) nach (L1) zu erleichtern, wobei diese Aufnahme selbst an die Form des Verriegelungsmittels, hier eine Kugel, angepasst ist.

21. Mechanismus nach einem der Ansprüche 15 bis 20, **dadurch gekennzeichnet, dass** die Aufnahmen (L1), (L2) und (L3) zur Aufnahme und zum präzisen, aber spannungsfreien Halten des oder der Mittel (E, 400) wie Kugeln geeignet sein müssen.

22. Mechanismus nach Anspruch 11 und nach einem der Ansprüche 15 bis 21, **dadurch gekennzeichnet, dass** die Teile des Aktuators (500, 600), insbesondere die Abmessungen, Geometrie und Kinematik der Pleuelstangen (500(a) und (b)) sowie die Stelle ihrer Drehzapfen (500(c) und (d)) angepasst sind, damit die Amplitude und die Kraft der Bewegung (MVT) denen der anderen Teile entsprechen, die den "Mechanismus" bilden.

23. Mechanismus nach einem der Ansprüche 1 bis 22, **dadurch gekennzeichnet, dass** das Rückstellmittel (H, 350), insbesondere eine Rückstellfeder, einen Widerstand ausüben muss, der ausreichend kleiner als die Kraft (FS) ist, damit der Drücker "sofort" zurückgehen kann, aber ausreichend, um den Drücker nach dem Auslösen schnell in Position zurückzuführen.

24. Mechanismus nach einem der Ansprüche 1 bis 13 und 15 bis 23, **dadurch gekennzeichnet, dass** er "mit Rotation" oder auch Schraubenbewegung (der Hülse (F)) agiert.

25. Mechanismus nach einem der Ansprüche 1 bis 24, **dadurch gekennzeichnet, dass** die längs versetzte Aufnahme (L3) durch eine winklig versetzte Aufnahme (L4) in der Ebene der Mittel (E, 400), beispielsweise der Kugeln (400), ersetzt ist.

26. Mechanismus nach einem der Ansprüche 1 bis 25, **dadurch gekennzeichnet, dass** die in die Innenfläche der Hülse (F) eingearbeitete Aufnahme eine Längsnut (L4) ist und in Bezug auf die entsprechende Kugel winklig versetzt ist.

27. Mechanismus nach Anspruch 26, **dadurch gekennzeichnet, dass** die Nut (L4) oder auch für eine leichtere Bearbeitung der gesamten Hülse entlang läuft (entlang einer Mantellinie) oder dass die Nut auf einen Nutabschnitt (L5) beschränkt ist, der identisch versetzt ist, dessen Länge aber sich auf eine Länge beschränkt, die ausreicht, um die entsprechende Kugel aufzunehmen.

28. Mechanismus nach einem der Ansprüche 25 bis 27, **dadurch gekennzeichnet, dass** der Aktuator die Hülse (F) dreht, die winklig versetzte Längsnut (L4) oder der winklig versetzte Nutlängsabschnitt (L5) im Bereich der Kugeln in Übereinstimmung mit dem oberen Teil der entsprechenden Kugel kommt, wobei die Kugel (400) vom Drücker (B) zur Nut (L4) oder dem Nutabschnitt (L5) gedrückt wird und den Weg des Drückers freigibt.

29. Mechanismus nach einem der Ansprüche 24 bis 28, **dadurch gekennzeichnet, dass** er im "Schraubenmodus" agiert, in dem die Hülse und ihre Aufnahme (L3), (L4) oder (L5) unter der Wirkung des Aktuators (500, 600) eine Schraubenbewegung nach vorn verfolgen, wobei die Aufnahme (L3) oder (L4) oder (L5) dann wie im zweiten Modus zugleich translatorisch und rotatorisch versetzt ist.

30. Mechanismus nach einem der Ansprüche 24 bis 29, **dadurch gekennzeichnet, dass** die Verriegelungshülse (F) eine Längsnut (L4) (die über eine ganze Mantellinie der hinteren Innenseite der Hülse läuft) aufweist.

31. Mechanismus nach einem der Ansprüche 24 bis 30, **dadurch gekennzeichnet, dass** es in eingerasteter oder Starrer-Schlüssel-Position eine Winkelabweichung ANG zwischen der Position (Bezugspunkt) der in (L1) und (L2) aufgenommenen Kugel und der Nut (L4) gibt und dass die Hülse beim Auslösen um dieselbe Winkelabweichung zu der entsprechenden Kugel dreht, wobei die Kugel durch die Translationsbewegung des Drückers B aus (L1) herausgedrückt wird und in (L2) und (L4) aufgenommen wird, wodurch der Drücker vollständig nach AR freigegeben wird, so dass sich die Rolle (C) zurückziehen und der Schlüssel auslösen kann.

32. Mechanismus nach einem der Ansprüche 1 bis 30, **dadurch gekennzeichnet, dass** er einen Aktuator aufweist, der mit Hilfe eines Motors (M) in direkter Ineingriffnahme durch seine Achse (800), die mechanisch mit AR der Hülse (F) verbunden ist, rotatorisch auf die Hülse (F) wirkt.

33. Mechanismus nach einem der Ansprüche 1 bis 30, **dadurch gekennzeichnet, dass** er einen Aktuator aufweist, der gemäß einer Schraubenbewegung auf die Hülse (F) wirkt und der Motor M durch eine gewindete Achse (820), die mit der AR-Seite der Hülse (F) mechanisch verbunden ist, auf die Hülse wirkt, wobei die Aufnahme (L4), die eine Nut oder ein Nutabschnitt sein kann, in Bezug auf eine entsprechende Kugel zugleich winklig und nach AR in der Ebene der Kugel versetzt ist.

34. Mechanismus nach einem der Ansprüche 1 bis 30, **dadurch gekennzeichnet, dass** er einen Aktuator aufweist, der gemäß einer Schraubenbewegung mit einem Motor (M), der in direkter Ineingriffnahme durch eine Achse oder Welle (800) in der Hülse (F) angebracht ist, auf die Hülse (F) wirkt, die eine "Schraubenhülse" ist, aufweisend ein zweiteiliges Modul (L), aufweisend eine diagonale durchgängige Nut (830), die einen Zapfen (840) führt, wobei der Zapfen die Hülse (F) zwingt, eine Schraubenbewegung durchzuführen, wenn er rotatorisch angetrieben wird und dabei der diagonalen Nut (830) folgt.

35. Mechanismus nach einem der Ansprüche 1 bis 30, **dadurch gekennzeichnet, dass** er einen Aktuator aufweist, der die Hülse (F) durch eine direkte Ineingriffnahme (820), die eine Achse oder eine gewindete Welle ist, die in die Hülse (F) eingeschraubt ist, translatorisch betätigt, wobei das Halteelement (A) eine Achse (840 (a)) aufweist, die in der AV-Seite der Hülse (F) in eine geeignete Nut (840 (b)) aufgenommen ist, wodurch es möglich ist, die Rotationsbewegung der Hülse zu blockieren und damit eine einfache Translationsbewegung zu erhalten.

36. Mechanismus nach einem der Ansprüche 1 bis 30, **dadurch gekennzeichnet, dass** er einen Trägheitsaktuator aufweist, der einen Motor (M) mit Masse oder Trägheitsgewicht (860) aufweist, angebracht auf der Welle oder Motorachse (800), wobei die Hülse (F) einen Zapfen oder durchgängigen Stift (870) aufweist, der der Ebene des Gewichts zugewandt ist, wobei das Gewicht (860) nach Rotation auf den Zapfen oder Stift (870) schlägt, wobei durch die Trägheit die Hülse (F) um eine Winkelverlagerung ANG dreht, wodurch die Aufnahme (L3) in Übereinstimmung mit der entsprechenden Kugel gelangt.

37. Mechanismus nach einem der Ansprüche 1 bis 30, **dadurch gekennzeichnet, dass** er einen Aktuator mit Schlagbolzenmechanismus aufweist, wobei der Motor (M) eine Achse oder Welle (800) betätigt, die ein Winkeltriebzahnrad (880) aufweist, das in ein trunkiertes Zahnrad (890) eingreift, das auf einem Halter (940) angebracht ist, wobei das trunkierte Zahnrad einen Schlagbolzen (920) antreibt, wobei eine vollständige Motorumdrehung erlaubt, den Schlagbolzen (920) nach AR zu verlagern und eine Energie durch Kompression in der Feder (930) zu speichern, die um den Schlagbolzen (920) angebracht ist, wobei der Schlagbolzen nicht mehr gehalten wird, wenn die Motorumdrehung vollendet ist, wobei die Feder dann die Energie an die Verriegelungshülse F zurückgibt und sie einfach translatorisch verlagert.

38. Drehmomentschlüssel, **dadurch gekennzeichnet, dass** er einen Mechanismus nach einem der Ansprüche 1 bis 37 aufweist.

39. Verwendung eines Schlüssels nach Anspruch 38 auf den Gebieten der Luftfahrt, des Automobilbaus, der Raumfahrt-, Schienenfahrzeugindustrie und in allen Branchen der Industrie, die eine äußerst präzise Spannkraft benötigen.

## Claims

1. A mechanism for disengaging and re-engaging a torque wrench, for a mounting in the body (900) of a torque wrench of the type authorizing great breakage by the fact that its head is offset in front of the body of the wrench, and comprising:
- a blocking/unblocking mechanism of a blocking means (200) of the head (100) for tightening the torque wrench relative to the body (900) of the wrench, generally a roller, said mechanism, **characterized in that** it includes:
- an «actuator» globally represented by (500, 600),
- (500) representing the mechanical actuator itself and
- (600) representing a known power source, capable of, and suitable for, actuating the mechanical actuator (500),
- said blocking means (200) of the head being held in the rigid wrench position by a pusher (300) exerting by its own blocking a force from AR to EV, and being provided with a return means in longitudinal translation (350), pusher which opposes the force (FS) that the head exerts from the AV to the AR on said blocking means (200)
- said pusher sliding in said body along the longitudinal axis XX of the body of the wrench,
- and **characterized in that** it includes
- a disengagement system of the «actuator» type globally (500), (600)
- which is itself **characterized in that** it includes
- one or more movable means (400) for blocking said pusher in longitudinal translation along the longitudinal axis XX of the wrench at rest, means which, by radial translation towards the INT or the EXT, engage (if their movement is directed towards INT) or release (if their movement is directed towards EXT) the path> AR and return AV <in longitudinal translation of said pusher in said body,
- said radial translation of the means (400) leading to the disengagement (means (400) in the «radial EXT» position, that is to say «released from said path»), the AR face of the pusher from the position (310) towards the position (320) further back, which allows the head (100) to expel its blocking means (200) and to disengage,
- and the return means (350) returning after disengaging the pusher in position (310) which re-engages the wrench while returning the blocking means (400) to the « INT radial » position «engaged in said path», which blocks again the pusher (300) and the blocking means (200) of the head (100) in the «rigid» wrench position;
- said actuator (500) including parts adapted to authorize or not the radial translational movement towards the INT or EXT of the blocking means (400) in and thanks to said adapted parts,
- and being **characterized in that** said blocking means (400) are themselves authorized to move in radial translation by a translational movement and/or rotation (therefore translation, rotation or helical movement) of movable parts of the mechanical actuator (500) in cooperation with said translational movement of said pusher (300),
- the movement of the parts of the mechanical actuator (500) being obtained by the action of a power source (600) itself driven by an electronics (700), itself driven by a tightening strain gauge (800) mounted on the head (100) and adapted and adjusted to send it a signal (S) when the set torque is reached.

2. The mechanism for disengaging and re-engaging a torque wrench according to claim 1, for mounting in the body (900) of a torque wrench, and comprising:
- a blocking/unblocking mechanism of a blocking means (200) of the head (100) for tightening the torque wrench relative to the body (900) of the wrench, generally a roller, said mechanism being **characterized in that** it includes:
- an «actuator» represented globally by (500, 600),
- (500) representing the mechanical actuator itself and
- (600) representing a known power source, capable of, and suitable for, actuating the mechanical actuator (500),
- a pusher (300) sliding along the longitudinal axis XX of the wrench, and being provided with a return means in longitudinal translation (350),
- said head blocking means (200) being held in a suitable housing (LG) formed in the AR face of said head, in the rigid wrench position, by the AV face of said pusher,
- and **in that** it includes
- a disengagement system of the «actuator» type globally (500, 600),
- which is itself **characterized in that** it includes
- one or more movable means (400) for blocking said pusher in longitudinal translation along the longitudinal axis XX of the wrench at rest,
- said means (400) being capable of and adapted to undergo a radial translation towards the INT or EXT,
- said means (400) being capable of and adapted, in cooperation with the parts making up the mechanical actuator (500), to engage (if their radial movement is directed towards the INT) or disengage (if their radial movement is directed towards the EXT) the path> AR and return AV <in longitudinal translation of said pusher in said body,
- and being **characterized in that** said actual mechanical actuator (500) includes movable parts adapted to authorize or not the radial translational movement towards the INT or EXT of the blocking means (400) in cooperation with said parts
- said blocking means (400) are themselves blocked or released radially by translation and/or rotation (therefore translation, rotation or helical movement) of said adapted movable parts of the mechanical actuator (500) in cooperation with said translational movement of said pusher (300),
- the movable parts of the actuator (500) and the blocking parts (400) being adapted so that the mechanical actuator (500) undergoes a translational, rotational or helical movement which authorize, or forms a cavity authorizing, a movement of radial translation towards the EXT of the blocking parts (400) of the pusher (300), to release the path of said pusher, which is adapted to then cooperate with said movable parts of the actuator (500) to undergo said translation towards the AR,
- one of the movable parts of the actuator (500) being a movable outer sleeve cooperating with a fixed support for the sliding of the pusher, the sleeve, said support and said pusher being coaxial along the axis XX,
- said blocking means (200) (roller) blocked by the pusher and its fixed support being adapted to then undergo a translation towards the AR along the same longitudinal axis XX as the pusher and in a fixed support also coaxial along the axis XX, this translation being adapted so that the blocking means (200) of the head (generally a roller) is ejected from its housing (LG) of the AR face of the head, under the pressure which the latter exerts on said means (200) via the walls of the housing (LG) and under the action of the force resulting from the applied tightening torque.

3. The mechanism according to claim 1 or 2, **characterized in that** said means (400) are one or more balls, preferably two or three or 4 to 6 balls, preferably three balls.

4. The mechanism according to any one of claims 1 to 3, **characterized in that** said blocking means (400) are rollers or truncated cones transversely placed, preferably two or three such rollers or truncated cones, or 4 to 6, preferably three such rollers or truncated cones.

5. The mechanism according to any one of claims 1 to 4, **characterized in that** the balls or rollers or trunks or other types of movable blocking means (400) are distributed in a single transverse plane, or else distributed in transverse distinct planes.

6. The mechanism according to claim 5, **characterized in that** said distribution is angularly regular, for example distribution of three balls separated angularly by a circular arc of 120°.

7. The mechanism according to any one of claims 1 to 6, **characterized in that** said actuator includes a sleeve (F) coaxial with the body (900) and movable in translation and/or rotation (therefore in translation, rotation or helical movement towards the AV and the AR) cooperating with a pusher support coaxial both with the pusher and with said sleeve.

8. The mechanism according to any one of claims 1 to 7, **characterized in that** the movement of said blocking means (400) is generally directed towards the EXT to release the path of said pusher (300) or vice versa towards the INT to engage said path and re-engage the wrench.

9. The mechanism according to any one of claims 1 to 8, **characterized in that** said movement of the actuator (500) and in particular of said sleeve (F) is either an AV/AR translation or a radial translation towards the EXT or INT, or a combination (helical movement towards the EXT or INT).

10. The mechanism according to any one of claims 1 to 9, **characterized in that** the return means (350) is a return spring according to the preferred embodiment.

11. The mechanism according to any one of claims 1 to 10, **characterized in that** it includes:
- inside, and coaxial with the longitudinal axis XX, a central pusher (B) (300) of generally cylindrical shape, or possibly of octagonal or square or triangular section or the like, capable of sliding longitudinally in the body (F , 900) of the wrench,
- which on the one hand undergoes at its AV end (40) the force (FS) transmitted by the head (not represented) to the roller (C) (200) for blocking the head and said pusher, with which it is in contact, the force (FS) resulting from the tightening torque applied, with transmission by the head, in a known manner,
- which on the other hand includes a return spring (G, 350) of the pusher exerting on an AV portion(45) (and/or AR) of the pusher a return force contrary to said thrust;
- outwardly and adjacent to the outer surface 50 of said pusher, a pusher support (A) fixedly mounted on the head of the wrench, concentric/coaxial with said pusher, support in which said pusher slides,
- and on the outside of said pusher support a sleeve (F, 500) for concentric/coaxial blocking of the AR portion of said pusher and of said pusher support (A), sleeve (F) whose internal surface (60) is adjacent on the external surface (70) of said pusher support,
- said blocking sleeve (F) being slidably mounted in translation movement towards the AV and AR)
- all in relation to the longitudinal axis XX of the body of the wrench,
- and/or movable in rotation (translational, rotational or helical
- and **in that**,
- said pusher includes a housing (L1) in its external surface (50), adapted to receive a so-called internal portion (E i) of a blocking ball (E, 400),
- said pusher support (A) includes a housing (L2) passing through and adapted to receive the so-called middle portion (E m) of said ball,
- and said blocking sleeve (F) includes in its internal surface (60) a housing (L3) adapted to receive the so-called outer portion (E e) of said ball,
- this housing (L3) being offset in translation and/or in rotation with respect to said external portion of the ball when the wrench is in the so-called rigid wrench blocking position,
- and this housing (L3) being positioned in coincidence with the external portion of said ball, by translation and/or rotation of said blocking sleeve relative to the pusher support, in the disengagement or «break» position
- said ball being housed in the housings (L1) of the pusher and (L2) of the pusher support in the wrench blocking position, its occupation of the housing (L1) therefore preventing the pusher from moving in translation,
- and said ball being housed in the housings (L2) and (L3) when said housing (L3) comes into coincidence with said housing (L2), by the fact that, under the thrust of the roller, and by the placing of the housings in coincidence (L3) and (L2), the pusher has driven said ball from the housing (L1), which authorizes the translation of the pusher and therefore the unblocking or disengagement or breaking of the wrench,
- and **in that** said wrench further includes means (500), and (600) (power source, motor or cylinder), capable of acting in translation and/or in rotation on the AR of said blocking sleeve, in order to put the housings (L3) and (L2) in coincidence and therefore unblock the wrench,
- said means (500, 600) being controlled by an electronics (700) itself activated by a signal (S) of «set torque reached» emitted by a strain gauge (800) mounted on the head of said wrench.

12. The mechanism according to any one of claims 1 to 11, **characterized in that** a motor (600) driven by electronics (700) (itself activated by said signal (S)) actuates an actuator of the tie-rods system type (500) (500 a and 500 b), the movement of the tie-rods (500 a and b) around the pivots (500 (c)) and (500 (d)) being adapted in kinematics, geometry and dimensions to cause a thrust from the AR to the AV of the blocking sleeve (F) (secured to the pivot (500 (d))) which brings the housing (L3) in coincidence with the housing L2, the force applied to the roller (C) by tightening and transmitted to the pusher, causing the latter to retreat, which drives the ball (E, 400) towards the housing (L3) and releases the path of the pusher towards the AR, which in turn authorizes the head (C) blocking roller to move back, which in turn allows the head to pivot freely around the pivot (3) (instant of disengagement or unlocking of the wrench).

13. The mechanism according to any one of claims 1 to 12, **characterized in that** said means (500, 600) for acting on said blocking sleeve (F) includes means (600) (power source) of the electro-mechanical/hydraulic type motorized as a motor or a hydraulic or gas cylinder, and a means (500) (actual actuator) for transmitting the action of the means (600) to the actuator (500) by suitable mechanical means in kinematics, geometry and dimensions.

14. The mechanism according to any one of claims 1 to 13, **characterized in that** the activator (500, 600) causes a sliding movement (or translation) of the blocking sleeve (F) towards the AV, the pusher remaining fixed because, at the precise and very fleeting moment of activation, the force (FS) is always applied to the roller (C),
- which brought the housing (L3) in coincidence with the housing (L2),
- the force (FS) applied to the pusher via the head blocking roller (C) can then cause the pusher (B) to move back in translation or sliding, the latter in turn being able to displace or drive out the blocking means of the pusher (E, 400), in particular balls as described above, due to the fact that said means (E, 400) (in particular balls) is mounted free or «floating» in the housings L1 and L2 (and holding in face of L3) and is therefore not provided with any means of resistance to its displacement towards L3,
- the means (E, 400) (in particular, balls) then simultaneously ceasing to engage the path of the pusher (B) which authorizes the sliding of the pusher towards the AR,
- the head blocking roller (C) can therefore simultaneously move back under the action of the force (FS),
- which allows the head to eject this roller (C) from its housing (LG) because the force (FS) is greater than the return force of the return means (H, 350) (in particular, a return spring),
- the head, which is then no longer blocked by the roller (C), being able to pivot freely around the pivot (3),
- this corresponding to the «disengagement» or «break».

15. The mechanism according to any one of claims 1 to 14, **characterized in that** the dimensions, shapes and in general the geometries and kinematics of all the parts and housings involved in the kinematic processes occurring in said mechanisms are «adapted» so that these parts and housings can move and cooperate.

16. The mechanism according to claim 15, **characterized in that** the position of the housing (L3) in the sleeve (F) will be determined by the amplitude of the movement towards the AV (MVT) of said sleeve under the action of the actuator (500, 600), said position and said amplitude being coordinated so that (L3) comes into coincidence above (L2).

17. The mechanism according to claim 15 or 16, **characterized in that** the volume and the geometry of the housings (L1), (L2) and (L3) must be 1/ defined and 2/ coordinated so that the ball (400) (or more generally, the means for blocking the pusher (E)) can, in the rigid wrench position, be housed in L1+L2 without opposing the movement of either the pusher (B) or the sleeve (F) and, in the disengagement position, can be easily driven towards (L2) and (L3) and be housed entirely in (L2) and (L3) without being able to oppose the movement of the pusher (B) towards the AR.

18. The mechanism according to any one of claims 15 to 17, **characterized in that** the shape and dimensions of the means (E) for blocking the pusher should make it possible to ensure a housing successively in the housings L1+L2 then L2+L3, and easy displacement (in particular with the least possible friction with the parts) from one position to the other, then reverse movement on re-engagement.

19. The mechanism according to any one of claims 15 to 18, **characterized in that** the shape of the housing (L1) is designed to facilitate the displacement by the pusher of the means E (in particular balls) from its position L1+L2 to its position in L2+L3, then reverse movement to re-engagement.

20. The mechanism according to any one of claims 15 to 19, **characterized in that** a preferred geometry for the housing (L1) corresponds to a double slope housing, relatively strong on the AR of the housing to facilitate the ejection of the mean (E) towards L2+L3, and less strong towards the AV of the housing, to facilitate easy gradual return of the means (E) towards (L1), this housing itself being adapted to the shape of the blocking means, here a ball.

21. The mechanism according to any one of claims 15 to 20, **characterized in that** the housings (L1), (L2) and (L3) must be adapted to receive, and hold with precision but without tightening, the means (E, 400) like balls.

22. The mechanism according to claim 11 and according to any one of claims 15 to 21, **characterized in that** the parts of the actuator (500, 600), in particular the dimensions, geometries and kinematics of the tie-rods (500 (a) and (b)) as well as the location of their pivots (500 (c) and (d)) will be adapted so that the amplitude and power of the movement (MVT) correspond to those of the other constituent parts of the «mechanism»;

23. The mechanism according to any one of claims 1 to 22, **characterized in that** the return means (H, 350), in particular a return spring, must exert a resistance sufficiently less than the force (FS) so that the pusher can move back «Instantly», but sufficient to quickly return said pusher to position after the disengagement.

24. The mechanism according to any one of claims 1 to 13 and 15 to 23, **characterized in that** it operates «with rotation» or else helical movement (of the sleeve (F)).

25. The mechanism according to any one of claims 1 to 24, **characterized in that** the housing (L3) offset longitudinally is replaced by a housing (L4) angularly offset in the plane of the means (E, 400), for example balls (400).

26. The mechanism according to any one of claims 1 to 25, **characterized in that** the housing formed in the internal surface of the sleeve (F) is a groove (L4) longitudinal and angularly offset with respect to the corresponding ball.

27. The mechanism according to claim 26, **characterized in that** said groove (L4) either runs along the sleeve (the length of a generatrix) for greater ease of machining or else said groove is limited to a portion (L5) of the groove identically offset but whose length is limited to a length which is sufficient to receive the corresponding ball.

28. The mechanism according to any one of claims 25 to 27, **characterized in that** the actuator rotates the sleeve (F), the longitudinal groove (L4) angularly offset, or the portion (L5) of the longitudinal groove offset angularly at level of the balls, will come into coincidence with the upper portion of the considered ball, the ball (400) is forced out by the pusher (B) towards the groove (L4) or the groove portion (L5), and releases the path of the pusher.

29. The mechanism according to any one of claims 24 to 28, **characterized in that** it operates in «helical mode» in which the sleeve and its housing (L3), (L4) or (L5) follow a helical movement towards the front under the action of the actuator (500, 600), the housing (L3) or (L4) or (L5) therefore being offset both in translation and in rotation as in the second mode.

30. The mechanism according to any one of claims 24 to 29, **characterized in that** the blocking sleeve (F) includes a longitudinal groove (L4) (which runs over an entire generatrix of the AR internal face of the sleeve)

31. The mechanism according to any one of claims 24 to 30, **characterized in that** in the engaged position or rigid wrench, there is an angular offset ANG between the position (mark) of the ball housed in (L1) and (L2), and the groove (L4) and **in that**, in disengaging, the sleeve pivots by this same angular offset towards the considered ball, said ball will be forced out from (L1) by the translational movement of the pusher B and will be lodged in (L2) and (L4), thus completely freeing the pusher towards the AR, which allows the roller (C) to move back and the wrench to disengage.

32. The mechanism according to any one of claims 1 to 30, **characterized in that** it includes an actuator acts on the sleeve (F) in rotation with using a motor (M) in direct drive by its axis (800) mechanically connected to the AR of the sleeve (F).

33. The mechanism according to any one of claims 1 to 30, **characterized in that** it includes an actuator acts on the sleeve (F) in a helical movement and the motor M acts on the sleeve by a threaded axis (820) connected mechanically on the AR face of the sleeve (F), the housing (L4) which may be a groove or a groove portion is offset with respect to a ball considered both angularly and towards the AR of the plane of the ball.

34. The mechanism according to any one of claims 1 to 30, **characterized in that** it includes an actuator which acts on the sleeve (F) in a helical movement, with a motor (M) mounted in direct drive by an axis or shaft (800) in the sleeve (F) which is a «helical sleeve», including a module (L) in two parts including a diagonal through groove (830) which guides a pin (840), the pin forcing the sleeve (F) to follow a helical movement when it is rotated along the diagonal groove (830).

35. The mechanism according to any one of claims 1 to 30, **characterized in that** it includes an actuator which actuates the sleeve (F) in translation by a direct drive (820) which is a threaded axis or shaft mounted screwed into the sleeve (F), the support element (A) including an axis (840 (a)) which is housed in the AV face of said sleeve (F) in a suitable groove (840 (b)) which makes it possible to block the rotational movement of the sleeve and therefore to obtain a simple translational movement.

36. The mechanism according to any one of claims 1 to 30, **characterized in that** it includes an inertia actuator comprising a motor (M) with mass or inertia weight (860) mounted on the motor shaft or axis (800), the sleeve (F) including a spike or through pin (870) facing the plane of said weight, said weight (860) striking said spike or pin (870) after rotation, inertia rotating the sleeve (F) of an angular displacement ANG putting the housing (L3) in coincidence with the considered ball.

37. The Mechanism according to any one of claims 1 to 30, **characterized in that** it includes an actuator with a striker mechanism, where the motor (M) actuates an axis or shaft (800) which includes an angular gear (880) which engages a truncated pinion (890) mounted on a support (940), which truncated pinion drives a striker (920), one complete revolution of the motor allowing the striker (920) to be displaced towards the AR and to store energy by compression in the spring (930) mounted around the striker (920), which striker is no longer held when the revolution of the engine is completed, the spring then restores the energy to the blocking sleeve F and will displace it in simple translation.

38. A torque wrench **characterized in that** it includes a mechanism according to any one of claims 1 to 37.

39. A use of a wrench according to claim 38 in the fields of aeronautics, automobile construction, the space industry, railways, and any industrial sector requiring extreme tightening precision.
